# EUROPÄISCHE PATENTSCHRIFT

(11) **EP 1 724 389 B1**
(45) Veröffentlichungstag und Bekanntmachung des Hinweises auf die Patenterteilung: **02.07.2008**
(21) Anmeldenummer: 06009004.0
(22) Anmeldetag: 29.04.2006
(51) Int. Cl.: D06F 75/12, D06F 75/20

(54) **Dampfbügelsystem mit einem stationären Dampferzeuger und einem mit diesem verbundenen Bügeleisen**
Steam ironing device with a stationary steam generator connected with an iron
Dispositif de repassage à vapeur avec générateur de vapeur fixe relié à un fer à repasser

(30) Priorität: 18.05.2005 DE 202005012165 U
(43) Veröffentlichungstag der Anmeldung: 22.11.2006
(73) Patentinhaber: Eugster/Frismag AG, 8590 Romanshorn (CH)
(72) Erfinder: Eugster, Arthur, 8590 Romanshorn (CH)
(74) Vertreter: Schubert, Siegmar

(56) Entgegenhaltungen:
- EP-A- 1 178 147
- EP-A- 1 239 071
- EP-A- 1 482 084
- WO-A-20/04055255
- DE-A1- 4 430 548
- DE-A1- 10 025 233

## Beschreibung

Die Erfindung betrifft ein Dampfbügelsystem mit einem stationären Dampferzeuger und einem mit diesen verbundenen Bügeleisen nach dem Oberbegriff des Anspruchs 1.

Ein solches Dampfbügelsystem ist beispielsweise aus der WO 2004/055255 A1 bekannt.

Bei konventionellen Dampfbügeleisen wird aus einem im Bügeleisen integrierten Wassertank Wasser über ein Nadelventil in eine in der Bügelsohle liegende beheizte Dampfkammer getropft, dort verdampft, und über Kanäle in der geschlossenen und beheizten Bügelsohle als Trockendampf zu Austrittslöchern auf der Unterseite der Bügelsohle geleitet und dort durch diese Austrittslöcher dem Bügelgut zugeführt. Um besonders hartnäckige Falten oder Kniffe im Bügelgut zu glätten, reicht der Trockendampf zur Befeuchtung der Textilfasern nicht aus. Zum Ausgleich dieses Nachteils sind die meisten Dampfbügeleisen mit einer Spraydüse ausgestattet, die an der Vorderseite des Bügeleisens angeordnet ist und mittels einer über einen Druckknopf von Hand betätigten mechanischen Pumpe Wasser aus dem Wassertank ansaugt und durch die Düse vor das Bügeleisen auf das Bügelgut sprayt (DE 44 30 548 A1, EP 0 497 470 A1). Anschliessend wird das Bügeleisen über diese eingenässte Partie geführt und dabei das Wasser verdampft.

Bei Bügeleisen, die mit einem externen Dampfgenerator arbeiten, befinden sich der Wassertank und die Dampferzeugung ausserhalb des eigentlichen Bügeleisens. Der Wasserdampf wird dabei über eine Schlauchleitung dem Bügeleisen zugeführt (EP 1 178 147 A2, EP 0 342 302 A1). Bedingt durch die thermischen Verhältnisse im wenig thermisch isolierten Zuführungsschlauch, kühlt sich der Trockendampf, ehe er das Bügeleisen erreicht, etwas ab, und muss im Bügeleisen nochmals nachgeheizt werden, um als weitgehend trockener Dampf aus den Dampfaustrittslöchern in der Bügelsohle des Bügeleisens austreten zu können. Ein Austreten als Nassdampf hätte den Nachteil, dass größere kondensierte Wassertropfen aus den Dampfaustrittslöchern der Bügelsohle austreten, dass diese von dem anschließend darüber fahrenden Bügeleisen nicht vollständig verdampft werden und damit keine komplette Entfeuchtung des Bügelgutes stattfindet oder sogar Wasserflecken zurückbleiben können. Bei einer Befeuchtung des Bügelgutes mit Wasser über eine Spraydüse besteht diese Gefahr nicht, da durch die Düse nur ein feiner Wassernebel auf das Bügelgut trifft, der anschließend leicht verdampft werden kann und auch keine Wasserflecken hinterlässt.

Dementsprechend wird bei Dampfbügeleisen mit einem externen Dampfgenerator, die kein eigenes Wasserreservoir haben, im Bügeleisen ankommender Nassdampf bei Bedarf mittels eines Handschalters über ein Umschaltventil der Spraydüse zugeführt (EP 0 999 303 A2).

Bei konventionellen Dampfbügeleisen sind die an der Vorderseite der Bügeleisen angeordneten Spraydüsen aus konstruktiven Gründen relativ hoch am Bügeleisen und somit hoch über dem Bügelgut angeordnet. Das führt zu einem relativ breitem Sprühstrahl, der meist breiter als die zu befeuchtende Problemzone des Bügelguts ist.

Auch wird durch die hohe Anordnung der Spraydüse oft unerwünscht weit vor das Bügeleisen gesprayt. Geübte Praxis bei den Bedienern ist es deshalb, für den Sprayvorgang das Bügeleisen abzuheben, das Bügeleisen schräg über die Problemzone zu halten und diese direkt anzusprayen.

Bei Bügeleisen mit externem Dampfgenerator ist es dagegen möglich, weil kein Wassertank oder Wasserzuführungssystem zur Dampfkammer vorhanden ist, die Spraydüse relativ niedrig an der Vorderseite des Bügeleisens zu platzieren. Damit kann die Problemzone unmittelbar und gezielt vor dem Bügeleisen befeuchtet werden.

Mehr im einzelnen weist bei einem derartigen bekannten Dampfbügelsystem der eingangs genannten Gattung eine innen hohle Metallplatte, die unten eine Bügeleisensohle bildet, Dampfaustrittslöcher in einer vorderen Bügelsohlenzone auf, und ausserdem an einer vorderen Stirnseite der Platte weitere Dampfaustrittslöcher, die Nassdampfspraydüsen darstellen, da sie Nassdampf in einen Bereich vor der Sohle des Bügeleisens sprühen (EP 0 999 303 A2). Mit der Nassdampfspraydüse bzw. -düsen sollen Bereiche der zu bügelnden Wäsche erreicht werden, die mit dem Dampfaustrittslöchern in der Sohle nicht oder nur schwer erreichbar sind, indem die Sohle von der Wäsche abgehoben und auf die zu befeuchtende Stelle der Wäsche gerichtet wird. Dieser Vorgang ist umständlich und mühsam durchzuführen und ermüdend, wenn - wie für derartige Dampfbügelsysteme typisch - viel Wäsche über einen insgesamt langen Zeitraum gebügelt werden soll. - Um mit dem Bügeleisen dieses Dampfbügelsystems alternativ den Dampfsprühvorgang vor dem Sohlenbereich des Bügeleisens oder aber den üblichen Dampfaustritt aus den Dampfaustrittslöchern in der Sohle zu aktivieren, sind einerseits die Dampfaustrittslöcher in der Sohle über eine Dampfkammer mit dem Umschaltventil verbunden und andererseits die Naßdampfspraydüse(n) über eine Leitung mit dem Umschaltventil verbunden, dessen Eingang über einen Schlauch mit dem stationären Dampferzeuger in Verbindung steht. Das Umschaltventil kann durch einen Betätigungsknopf umgeschaltet werden, der beispielsweise in dem Handgriff des Bügeleisens angeordnet ist, um einen Kontakt in einem Stromkreis zu dem Umschaltventil zu betätigen. Das Umschaltventil ist so ausgebildet, daß es je nach Kontaktstellung den ihm zugeleiteten Dampf - Nassdampf - entweder nur über die Dampfkammer den Dampfaustrittslöchern in dem vorderen Teil der Sohle zuführt, oder aber der den Bereich vor der Sohle besprühenden Nassdampfdüse. - Nachteilig ist bei diesem Dampfbügelsystem u.a., dass der Dampf, der das Bügeleisen aus dem Dampferzeuger über die Dampfzuleitung, in der er sich abkühlt, als Nassdampf erreicht, die Dampfaustrittslöcher in der Bügeleisensohle in der entsprechenden Stellung des Umschaltventils als Nassdampf verlässt, da der Dampfkammer, die er durchströmt, keine zusätzliche Wärme zugeführt wird. Ein optimales Bügelergebnis wird damit nicht erreicht, auch nicht, wenn zusätzlich Nassdampf mit noch verhältnismäßig hoher Temperatur aus der Nassdampfspraydüse gesprüht wird.

Zum Stand der Technik gehört auch ein elektrisches Bügeleisen mit einer Spraydüse, die in einem oberen Bereich des Bügeleisens vor dem Handgriff angeordnet und nach vorne unten gerichtet ist, sowie mit einem Wasserbehälter, aus dem Wasser in die Spraydüse eingespeist werden kann (EP 0 497 470 A1). Das Bügeleisen umfaßt weiterhin eine Dampfkammer, die als Dampferzeugungskammer in der elektrisch beheizten Sohlenplatte ausgebildet ist und mit Dampfaustrittslöchern in der Sohle in Verbindung steht. Die Wasserzufuhr zu der Dampfkammer wird durch ein Einstellventil mit drehbarem Betätigungsknopf eingestellt, welches zwischen dem Wasserbehälter und der Dampfkammer angeordnet ist. Das Bügeleisen umfasst weiterhin einen Einstellknopf, der sowohl gedreht als auch gedrückt werden kann und mit einem Ventil und Pumpenelement zusammenwirkt. Durch Drehung des Betätigungsknopfes kann ausgewählt werden, ob Wasser der Spraydüse zugeführt wird oder der Dampfkammer zur Erzeugung eines Dampfstosses durch entsprechende Wasserzufuhr. In beiden Dreheinstellungen des Betätigungsknopfes kann dieser niedergedrückt werden, um jeweils einen Wasserstoss in die Spraydüse oder die Dampfkammer zu pumpen. Mit diesem Bügeleisen können jedoch die Vorteile eines Dampfbügelsystems mit einem externen stationären Dampferzeuger nicht erreicht werden. - Abgesehen davon wird durch das Pumpen dem Bügelgut nur kurzzeitig verstärkt Feuchtigkeit und/oder Wärme zugeführt, um das Bügelergebnis zu verbessern. Wenn andererseits das System bzw. die Bügelstation zur dauernden Abgabe größerer Dampfmengen dimensioniert würde, erhöhte dies den Herstellungs- und Energieaufwand.

Um mit einem Dampfbügelsystem mit einem stationären Dampferzeuger und einem mit diesem verbundenen Bügeleisen eine alternativ erhöhte Dampfbeaufschlagung des kritischen Bügelgutes für verbesserte Bügelergebnisse auch über einen längeren Zeitraum zu erreichen, ohne hierzu leistungsfähigere aufwendigere Dampfgeneratoren zu erfordern, ist es bereits bekannt, eine beheizte Sohle in einen hinteren Sohlenbereich mit einer Anzahl von Dampfaustrittslöchern und einen vorderen Sohlenbereich mit den restlichen Dampfaustrittslöchern zu unterteilen und zwischen der Teilmenge der Dampfaustrittslöcher in dem hinteren Sohlenbereich und dem Dampferzeuger eine umschaltbare Dampfreduzier-/Sperrvorrichtung anzuordnen, über welche die Teilmengedampfaustrittslöcher in einer ersten Umschaltstellung in maximal dampfleitender Verbindung mit dem Dampferzeuger steht und in einer zweiten Umschaltstellung allenfalls in reduziert dampfleitender Verbindung, wobei die übrigen Dampfaustrittslöcher in beiden Umschaltstellungen mit dem Dampferzeuger in dampfleitender Verbindung stehen (EP 1 178 147 A2). Speziell hat die umschaltbare Dampfreduzier-/Sperrvorrichtung ein von aussen direkt am Bügeleisen betätigbares Umschaltelement sowie einen Dampfeinlassstutzen und mindestens einen Dampfauslassstutzen. - Es fehlt jedoch eine Nassdampfspraydüse für Problemzonen des Bügelguts.

Weiterhin ist ein Dampfbügeleisen mit einem Flüssigkeitsbehälter, einem beheizbaren Schuh und einer Sohle, die mit Dampfaustrittslöchern versehen ist, bekannt, welches eine erste Verdampferkammer, die mit den Dampfaustrittslöchern in Verbindung steht, und eine zweite Verdampferkammer aufweist, die zu einer Dampfaustrittsdüse an einer Spitze des Bügeleisens in Strömungsverbindung steht (DE 44 30 548 A1). Die zweite Verdampferkammer weist zwei Zutropfstellen auf, die zu der Dampfaustrittsdüse unterschiedlich weit entfernt angeordnet sind. Durch Einstellen einer Verteilervorrichtung, mit der die Flüssigkeitszufuhr zu den beiden Zutropfstellen eingestellt wird, kann im wesentlichen nur ein erster Teilstrom Flüssigkeit zu der ersten, entfernten Zutropfstelle zugeführt werden, die somit bis zu der Dampfaustrittsdüse praktisch vollständig verdampft und als relativ heisser Dampfstoß auf das Bügelgut trifft, oder es kann ein zweiter Teilstrom Flüssigkeit in die dampfaustrittsdüsenahe zweite Zutropfstelle (zusätzlich) eingetropft werden, so dass ein stark mit Flüssigkeitströpfchen angereicherter, weniger heisser Dampf-Flüssigkeitsstrahl auf das Bügelgut trifft. Damit soll der Art des zu bügelnden Stoffes Rechnung getragen werden. Beispielsweise kann synthetisches Gewebe, welches nicht saugfähig ist, durch Nassdampf mit Wasserflecken beeinträchtigt werden, oder aber der Dampf dringt nicht ausreichend in einen dicken, saugfähigen Naturfaserstoff wie Baumwolle ein, so dass dieser mehrfach befeuchtet und gebügelt werden müsste. Zur Zufuhr der Flüssigkeit zu der ersten Zutropfstelle, die nur mit der ersten Verdampferkammer in Strömungsverbindung steht, sowie zu der ersten und ggf. zweiten Zutropfstelle der zweiten Verdampferkammer dient eine mit einem Betätigungselement betätigbare Pumpe, deren Fördermenge einstellbar ist. Jedoch sind die Fördermenge und die Verteilung des ersten und des zweiten Flüssigkeitsteilstroms der zweiten Verdampferkammer abhängig von dem Bügelgut nicht einfach richtig einzustellen. Ausserdem ist das Dampfbügeleisen nicht zur Verbindung mit einem externen stationären Dampferzeuger vorgesehen.

Der vorliegenden Erfindung liegt die Aufgabe zugrunde, unter Vermeidung der Nachteile vorbekannter Dampfbügelsysteme dieses so auszubilden, dass bei unkomplizierter Einstellbarkeit, nämlich einfachem Umschalten zwischen Nassdampfsprühen mit einer Nassdampfspraydüse oder Dampfabgabe durch Dampfaustrittslöcher in der Sohle auch bei nicht vom Bügelgut abgehobenen Bügeleisen ein Versengen oder Glanzbügeln verhindert wird.

Diese Aufgabe wird für ein Dampfbügelsystem der eingangs genannten Gattung gemäss dem kennzeichnenden Teil des Anspruchs 1 durch einen Dampfbypass gelöst, der zwischen einem Dampfeinlass eines zu der vorgenannten Umschaltung verwendeten Umschaltventils und einem ersten Dampfauslass dieses Umschaltventils so angeordnet ist, daß die Dampfaustrittsöffnungen in der Sohle des Bügeleisens bei jeder Umschaltstellung des Umschaltventils mit wenigstens einer kleinen Teilmenge des in den Dampfeinlass eingeleiteten Dampfs beaufschlagt werden.

Die kleine Teilmenge ist insbesondere gemäss Anspruch 3 10 - 20 % des in den Dampfeinlass eingeleiteten Dampfs, jedenfalls weniger als die Hälfte des in den Dampfeinlass eingeleiteten Dampfs.

Die erfindungsgemäße Lösung zeichnet sich durch einen niedrigen konstruktiven Aufwand aus. Insbesondere kann der Dampfbypass zwischen dem Dampfeinlass und dem ersten Dampfauslass des Umschaltventils dadurch realisiert werden, dass dieses den Dampfeinlass nicht vollständig von dem ersten Dampfauslass absperrt, wenn es zu dem zweiten Dampfauslass geöffnet ist. Es ist also insofern kein absolut abdichtendes Präzisionsumschaltventil erforderlich. Gewünscht wird aber, dass der Dampfaustritt aus der Nassdampfspraydüse vollständig gesperrt ist, wenn das Umschaltventil eine Schaltstellung zum Durchleiten des Dampfs aus dem stationären Dampferzeuger zu dem ersten Dampfauslass einnimmt, der bevorzugt über die Dampf-Nachheizzone zu den Dampfaustrittslöchern in der Sohle führt.

Bevorzugt weist das Bügeleisen, welches zu dem Dampfbügelsystem mit einem stationären Dampferzeuger der eingangs genannten Gattung gehört, gemäss Anspruch 2 eine Dampf-Nachheizzone auf, die so angeordnet ist, dass die Dampfaustrittsöffnungen in der Sohle über die Dampf-Nachheizzone mit wenigstens der Teilmenge des in den Dampfeinlass eingeleiteten Dampfs beaufschlagt werden. Damit wird durch Trockenbügeln des zuvor mit dem Nassdampf besprühten Bügelguts ein besonders gutes Bügelergebnis trotz der kleinen Teilmenge Trockendampf erreicht, welcher die Sohle des Bügeleisens durch die Dampfaustrittslöcher verlässt.

Generell ist es vorteilhaft, wenn der dem Bügeleisen in dem Dampfbügelsystem aus dem stationären Dampferzeuger zugeführte Dampf, der in der Dampfleitung abkühlt und teilweise kondensiert und daher im folgenden als Nassdampf bezeichnet wird, in der Dampf-Nachheizzone des Bügeleisens erhitzt wird, um als Trockendampf aus den Dampfaustrittsöffnungen der Sohle auszuströmen und auch dann ein gutes Bügelergebnis in der Umschaltstellung des Umschaltventils zu erreichen, in dem das Bügelgut ausschließlich durch die Dampfaustrittslöcher in der Sohle mit Dampf beaufschlagt wird.

Die Dampf-Nachheizzone wird zweckmäßig gemäß Anspruch 6 durch eine beheizte Dampfkammer verwirklicht. Hierzu kann insbesondere gemäss Anspruch 7 wenigstens ein elektrisches Heizelement verwendet werden, welches auch mit der Sohle des Bügeleisens wärmeleitend verbunden ist. Hierzu ist es vorteilhaft in einem Bügeleisenfuss aus gut wärmeleitendem Material angeordnet, aus dem die Dampfkammer ausgeformt ist und welches unten die Sohle bildet bzw. trägt. Dadurch wird der Aufwand zur Erzeugung des Trockendampfs gering gehalten. Der beheizten Dampfkammer können strömungsmässig eine oder mehrere Dampfkammern nachgeschaltet sein, die die Sohle des Bügeleisens mit den Dampfaustrittslöchern angrenzen und zur Dampfverteilung dienen.

Um beim normalen Dampfbügeln ohne aktive Nassdampfspraydüse verbesserte Bügelergebnisse durch erhöhte Dampfbeaufschlagung des kritischen Bügelgutes aus der Sohle des Bügeleisens auch über einen längeren Zeitraum ohne leistungsfähigere, aufwendigere Dampfgeneratoren zu erzielen, wird gemäß Anspruch 4 ein Bügeleisen in dem Dampfbügelsystem verwendet, dessen Sohle in einer hinteren Bügelsohlenzone eine Teilmenge der insgesamt in der Sohle vorhandenen Dampfaustrittslöcher aufweist, wobei die übrigen Dampfaustrittslöcher in der vorderen Bügelsohlenzone angeordnet sind. Weiterhin ist in dem Bügeleisen strömungsmäßig zwischen dem ersten Dampfauslass des Umschaltventils und der Teilmenge der Dampfaustrittslöcher eine umschaltbare Dampfreduzier-/Sperrvorrichtung angeordnet, über die diese Dampfaustrittslöcher in einer ersten Umschaltstellung der Dampfreduzier-/Sperrvorrichtung in dampfleitender Verbindung mit dem Dampferzeuger stehen, hingegen in einer zweiten Umschaltstellung der Dampfreduzier-/Sperrvorrichtung allenfalls in nur reduziert dampfleitender Verbindung mit dem Dampferzeuger sind. Die übrigen Dampfaustrittslöcher, die in der vorderen Bügelsohlenzone angeordnet sind, werden in beiden Umschaltstellungen der Dampfreduzier-/Sperrvorrichtung aus dem ersten Dampfauslass des Umschaltventils sowie dem Dampfbypass mit Dampf beaufschlagt. Damit wird erreicht, dass in der ersten Stellung der umschaltbaren Dampfreduzier-/Sperrvorrichtung der aus dem Dampfauslass des Umschaltventils austretende Dampf gleichmäßig auf die Teilmenge Dampfaustrittslöcher in der hinteren Bügelsohlenzone und die übrigen Dampfaustrittslöcher in der vorderen Bügelsohlenzone aufgeteilt wird, während in der zweiten Umschaltstellung der Dampfreduzier-/Sperrvorrichtung wegen der reduzierten Dampfzufuhr zu der Teilmenge Dampfaustrittslöcher in der hinteren Bügelsohlenzone der überwiegende Anteil des Dampfs den restlichen Dampfaustrittslöchern zugeleitet wird, die in der vorderen Bügelsohlenzone angeordnet sind.

Entsprechend Anspruch 5 werden in der zweiten Umschaltstellung bevorzugt nur bis ca. 20 % des Dampfs aus dem Dampfauslass des Umschaltventils der Teilmenge Dampfaustrittslöcher in der hinteren Bügelsohlenzone zugeleitet und der überwiegende restliche Teil des Dampfs, also ca. 80 % den übrigen Dampfaustrittslöchern in der vorderen Bügelsohlenzone. - Die Aufteilung bezieht sich also stets auf die Dampfmenge, die den Dampfauslass des vorgeschalteten Umschaltventils verlässt, d.h. in einer ersten Umschaltstellung des Umschaltventils den gesamten dessen Dampfeinlass zugeführten Dampf und in einer zweiten Stellung des Umschaltventils nur die kleine Teilmenge des in den Dampfeinlass des Umschaltventils eingeleiteten Dampfs, während die Hauptmenge dieses Dampfs aus der Nassdampfspraydüse gesprayt wird.

Indem die umschaltbare Dampfreduzier-/Sperrvorrichtung ein von außen direkt am Bügeleisen betätigbares erstes Umschaltelement und einen mit dem ersten Dampfauslass des Umschaltventils in Verbindung stehenden Dampfeinlass aufweist, kann die Dampfreduzier-/Sperrvorrichtung kompakt ausgebildet werden, so daß sie in dem Bügeleisen nur wenig Raum beansprucht. Außerdem ist sie so bequem auch beim Bügeln zu betätigen.

Die umschaltbare Dampfreduzier-/Sperrvorrichtung kann gemäß Anspruch 9 zu einem kompakten und leicht montierbaren Bestandteil vervollständigt werden, indem sie einen mit der Teilmenge Dampfaustrittslöcher verbundenen ersten Dampfauslass aufweist und einen zweiten Dampfauslass aufweist, der mit den übrigen Dampfaustrittslöchern verbunden ist, und indem der erste Dampfauslass und der zweite Dampfauslaß aus einer Kammer der Dampfreduzier-/Sperrvorrichtung herausgeführt sind, die in der ersten Umschaltstellung zu dem ersten Dampfauslass und dem zweiten Dampfauslass offen ist, und die in der zweiten Umschaltstellung zu dem zweiten Dampfauslass offen ist und nur reduziert zu dem ersten Dampfauslass offen ist. Die reduzierte Öffnung zu dem ersten Dampfauslass stellt den Dampfbypass dar.

Damit ist der Dampfbypass montagegünstig in dem Umschaltventil ausgebildet.

Besonders kompakt und bedienfreundlich ist aber die Gesamtanordnung des Umschaltventils und der umschaltbaren Dampfreduzier-/Sperrvorrichtung gemäss Anspruch 11 dadurch, daß das Umschaltventil und die umschaltbare Dampfreduzier-/Sperrvorrichtung zu einer Doppelfunktionsventilbaueinheit mit einem Gehäuse integriert sind und dass die Doppelfunktionsventilbaueinheit nur einen von außen direkt am Bügeleisen betätigbaren Drehdruckknopf als kombiniertes Betätigungselement aufweist. Vorteilhaft dabei ist, daß nicht zwei Bauteile, nämlich das Umschaltventil und die umschaltbare Dampfreduzier-/Sperrvorrichtung mit jeweils einem Betätigungselement getrennt montiert werden müssen und dass mindestens eine externe Leitung zwischen dem Umschaltventil und der umschaltbaren Dampfreduzier-/Sperrvor-richtung entfallen kann. Bei Betrieb wird die Bedienung vereinfacht, da während des Bügelns nur das eine kombinierte Betätigungselement im Bedarfsfall zu verstellen ist und die bügelnde Person dabei nicht zwischen zwei Betätigungselementen zu unterscheiden braucht, um das ausgewählte Element zu betätigen.

Mehr im einzelnen wird die Integration des Umschaltventils und der umschaltbaren Dampfreduzier-/Sperrvorrichtung zu der Doppelfunktionsventilbaueinheit mit dem Gehäuse mit den in Anspruch 1 2 angegebenen Merkmalen realisiert. Trotz der Doppelfunktion ist diese Doppelfunktionsventilbaueinheit unkompliziert mit wenigen Elementen herstellbar. Drei unterschiedliche Funktionen des Bügeleisens können durch das einzige kombinierte Betätigungselement sinnfällig eingestellt werden, nämlich eine erste Funktion bei ungedrehtem und ungedrücktem Drehdruckknopf, wenn nur Trockendampf gleichmäßig aus der Sohle des Bügeleisens strömen soll, eine zweite Funktion bei gedrehtem ungedrücktem Drehdruckknopf, bei der verstärkter Spitzendampf langzeitig aus einer vorderen Bügelsohlenzone strömt, während nur wenig Trockendampf aus der hinteren Bügelsohlenzone zu strömen braucht, sowie eine dritte Funktion bei gedrücktem Drehdruckknopf, unabhängig davon, ob dieser gedreht ist oder nicht, um Nassdampf aus einer vorne an dem Bügeleisen angeordneten Nassdampfspraydüse auf das Bügelgut zu sprühen und gleichwohl noch etwas Trockendampf als Spitzendampf aus der vorderen Bügelsohlenzone austreten zu lassen.

Gemäss Anspruch 12 umfaßt die Doppelfunktionsventilbaueinheit, mit der diese Funktionen einstellbar sind, im wesentlichen nur drei Bestandteile, nämlich außer dem Gehäuse einen Drehschieber und einen Tauchschieber, die miteinander in dem Gehäuse in eine von zwei Drehstellungen zur Aktivierung der ersten oder der zweiten Funktion eingestellt werden können. Von der Drehstellung unabhängig kann außerdem der Tauchschieber in dem Drehschieber aus seiner federbelasteten Ruhestellung durch Niederdrücken des kombinierte Betätigungselements abgesenkt werden, um die dritte Funktion auszulösen.

Hierzu konstruktiv im einzelnen ist der Tauchschieber gemäss Anspruch 13 im wesentlichen als Zylinder ausgebildet, der in dem Drehschieber entgegen der Kraft einer Feder vertikal verschiebbar ist, und der Drehschieber, der im wesentlichen als Hohlzylinder ausgebildet ist, sowie der Tauchschieber sind mittels einer Mitnahmenase des Drehschiebers und einer diese aufnehmenden Mitnahmenut des Tauchschiebers gegeneinander unverdrehbar aber verschiebbar verbunden.

Der Nassdampfbypass, über den eine kleine Teilmenge des in die Doppelfunktionsventilbaueinheit einströmenden Nassdampfs nach Erhitzung in einer Dampf-Nachheizzone der vorderen Bügelsohlenzone zugeführt wird, wenn das Bügeleisen für Naßdampfspraybetrieb funktioniert, kann nach Anspruch 14 zweckmässig als Nassdampfbypass strömungsmässig zwischen dem Nassdampfeinlass und dem ersten Nassdampfauslass in der Doppelfunktionsventilbaueinheit aufgeformt sein.

Raumsparend und konstruktiv unkompliziert ist der Nassdampfbypass gemäß Anspruch 15 bei eingedrücktem Tauchschieber in Form einer reduzierten Öffnung des Nassdampfeinlasses zu dem ersten Nassdampfauslass des Gehäuses zwischen einer Außenumfangskontur des Tauchschiebers und einer Innenumfangskontur des Drehschiebers ausgebildet.

Der Drehschieber dient zum einen in Verbindung mit dem Tauchschieber zur Umschaltung des Nassdampfs zu der Nassdampfspraydüse und zum anderen zur Verteilung des aus Nassdampf durch Nacherhitzen gebildeten Trockendampfs zum Ausströmen aus der vorderen und hinteren Bügelsohlenzone in vorgegebenen Relationen und er gewährleistet in Verbindung mit dem Tauchschieber den Austritt einer kleinen Teilmenge Trockendampf aus der vorderen Bügelsohlenzone als Spitzendampf, wenn die Nassdampfspraydüse aktiviert ist.

Zum Steuern des Nassdampfs ist gemäss Anspruch 16 vorgesehen, dass in dem Drehschieber ein Drehschiebernassdampfeinlass ausgeformt ist, der in jeder Drehstellung des Drehschiebers mit dem Nassdampfeinlass des Gehäuses verbunden ist, dass in dem Drehschieber ein erster Drehschiebernassdampfauslass ausgeformt ist, der in jeder Drehstellung des Drehschiebers mit dem ersten Nassdampfauslass des Gehäuses verbunden ist und bei eingedrücktem Tauchschieber über eine Tauchschiebernassdampfkammer und einen in dem Drehschieber ausgeformten zweiten Drehschiebernassdampfauslass mit dem zweiten Nassdampfauslass des Gehäuses in strömungsmässiger Verbindung steht.

Weiterhin sind zur Steuerung des Trockendampfs zu der hinteren Bügelsohlenzone, die an den ersten Trockendampfauslass angeschlossen ist, bzw. zu der vorderen Bügelsohlenzone, die mit dem zweiten Trockendampfauslass des Gehäuses in Verbindung steht, die Merkmale des Drehschiebers gemäß dem kennzeichnenden Teil des Anspruchs 17 vorgesehen. Damit werden insbesondere zwei Möglichkeiten bzw. Funktionen der Verteilung des Trockendampfs bei abgeschalteter Nassdampfspraydüse gesteuert.

Um den gewünschten Austritt von Spitzendampf in reduziertem Maße bei aktivierter Nassdampfspraydüse selbständig zu bewirken, weist der Drehschieber weiterhin die in dem kennzeichnenden Teil des Anspruchs 18 angegebenen Merkmale auf. Damit wird dafür gesorgt, daß bei aktiver Nassdampfspraydüse diese 80 - 90 % des in die Doppelfunktionsventilbaueinheit eintretenden Nassdampfs als Nassdampfspray entläßt, während die verbleibenden 10 - 20 % nach Nacherhitzung als Trockendampf aus den Dampfaustrittslöchern der vorderen Bügelsohlenzone austreten.

Im einzelnen sind dazu die Ein- und Auslässe in dem Drehschieber gemäss Anspruch 19 angeordnet, was zu einem kompakten herstellungsgünstigen Drehschieber führt.

Die oben spezifizierte Relation des Nassdampfsprayaustritts aus der Nassdampfspraydüse zu dem Trockendampfaustritt aus der vorderen Bügelsohlenzone wird durch Reduzierung des Dampfdurchsatzes zu dem zweiten Trockendampfauslass zunächst durch den Nassdampfbypass und dann durch den Trockendampfbypass in der Doppelfunktionsventilbaueinheit gemäss Anspruch 20 erreicht.

Um die Relationen des Nassdampfsprayausstosses zu dem Trockendampfaustritt aus der vorderen Bügelsohlenzone unabhängig von der Drehschieberdreheinstellung zu erreichen, sind die unkomplizierten konstruktiven Merkmale des Anspruchs 21 vorgesehen.

Der Tauchschieber ist gemäß einer konstruktiv einfachen sinnfälligen Lösung gemäss Anspruch 22 im wesentlichen in eine Tauchschieber-trockendampfkammer und in eine Tauchschiebernassdampfkammer untergliedert, die jeweils mit Ein- und Auslässen zur Steuerung des Trockendampfs bzw. des Nassdampfs ausgestattet sind. Die Tauchschiebernassdampfkammer wird über einen Tauchschiebernaßdampfeinlaß mit Nassdampf beaufschlagt und die Tauchschiebertrockendampfkammer erhält Trockendampf durch den Tauchschiebertrockendampfeinlass von der Dampf-Nachheizzone außerhalb der Nassdampfsprayventilbaueinheit. Fertigungstechnisch noch günstiger können statt der Tauchschiebertrockendampfkammer und der Tauchschiebernassdampfkammer entsprechende Bohrungen aus dem Tauchschieber ausgeformt sein, die im Vergleich zu den Kammern ein kleineres Volumen einnehmen.

Ausführungsbeispiele der Erfindung werden im folgenden anhand einer Zeichnung mit zwölf Figuren beschrieben, woraus sich weitere Merkmale und Vorteile der Erfindung ergeben können. Es zeigen:
- Figur 1: ein an einen externen Dampfgenerator anschliessbares Bügeleisen mit einer Nassdampfspraydüse, einem mit diesem in Verbindung stehenden Umschaltventil und einer diesem nachgeschalteten Dampfreduzier-/Sperrvorrichtung, wobei sich das Umschaltventil und die Dampfreduzier-/Sperrvorrichtung jeweils in einer nicht betätigten Ausgangslage befinden, in einem Längsschnitt,
- Figur 2: einen wesentlichen Abschnitt des Bügeleisens gemäss Figur 1, dessen Umschaltventil jedoch betätigt ist, während sich die Dampfreduzier-/Sperrvorrichtung in Ausgangslage befindet,
- Figur 3: einen wesentlichen Abschnitt des Bügeleisens gemäss Figur 1, in dem sowohl das Umschaltventil als auch die Dampfreduzier-/Sperrvorrichtung betätigt sind,
- Figur 4: eine zweite Ausführungsform des Bügeleisens, welches zu dem Dampfbügelsystem mit externem stationären Dampferzeuger gehört, wobei das Bügeleisen eine Doppelfunktionsventilbaueinheit in dem dargestellten Schnittteil aufweist, und zwar in einer ersten Stellung, die mit einem Drehdruckknopf einstellbar ist,
- Figur 5: das Bügeleisen gemäß Figur 4, wiederum in einem Schnittteil mit einer zweiten Stellung der Doppelfunktionsventilbaueinheit,
- Figur 6: das Bügeleisen gemäß Figur 4 als Schnittteil in einer dritten Stellung der Doppelfunktionsventilbaueinheit,
- Figur 7: das Bügeleisen gemäß Figur 4 in einem Schnittteil in einer vierten Stellung der Doppelfunktionsventilbaueinheit,
- Figur 8: einen Schnitt durch die Doppelfunktionsventilbaueinheit in der ersten Stellung,
- Figur 8a: einen Schnitt durch die Doppelfunktionsventilbaueinheit in der dritten Stellung,
- Figur 9: einen Schnitt durch die Doppelfunktionsventilbaueinheit in der zweiten Stellung,
- Figur 9a: einen Schnitt durch die Doppelfunktionsventilbaueinheit in der vierten Stellung,
- Figur 10a: ein Dampfaustrittslochbild eines Gehäusebodens der Doppelfunktionsventilbaueinheit als Draufsicht auf den Boden in dem Gehäuse,
- Figur 10b: ein Dampfaustrittslochbild als Draufsicht auf den Boden eines Drehschiebers der Doppelfunktionsventilbaueinheit, in deren erster Stellung,
- Figur 10c: ein Dampfaustrittslochbild als Draufsicht auf den Boden des Drehschiebers in einer dritten Stellung der Doppelfunktionsventilbaueinheit,
- Figur 11a: das Dampfaustrittslochbild gemäss Figur 10a zur Zusammenschau mit den Figuren 11b und 11c,
- Figur 11b: ein Dampfaustrittslochbild als Draufsicht auf den Boden des Drehschiebers in einer zweiten Stellung der Doppelfunktionsventilbaueinheit,
- Figur 11c: ein Dampfaustrittslochbild als Draufsicht auf den Boden des Drehschiebers der Doppelfunktionsventilbaueinheit in deren vierter Stellung und
- Figur 12: eine Mantelabwicklung mit Lochbild von Dampfein- und-austrittslöchern des Drehschiebers der Doppelfunktionsventilbaueinheit.

Übereinstimmende Elemente der ersten Ausführungsform gemäss den Figuren 1 bis 3 und der zweiten Ausführungsform gemäss den Figuren 6 bis 12 sind mit gleichen Bezugszeichen versehen.

In Figur 1 umfaßt ein Bügeleisengehäuse 1 einen Nachheizkörper 2, der als Bügeleisenfuss ausgebildet ist und eine Dampf-Nachheizzone 3 beinhaltet. Der Bügeleisenfuss steht mit einer Sohle 4 in wärmeleitender Verbindung.

Aus dem Nachheizkörper 2 ist eine Dampfverteilkammer 5 für eine hintere Bügelsohlenzone 4b ausgebildet, die eine Teilmenge Dampfaustrittslöcher 6 umfasst, sowie eine Dampfverteilkammer 7 für eine vordere Bügelsohlenzone 4a mit übrigen Dampfaustrittslöchern 8 für sogenannten Spitzendampf. In den Nachheizkörper eingelassen ist ein Heizelement 9, zu dem eine elektrische Zuleitung 10 führt. Das Heizelement ist mit dem Nachheizkörper wärmeleitend verbunden.

In das Bügeleisengehäuse 1 ist ausser der elektrischen Zuleitung 10 eine Nassdampfzuleitung 11 eingeführt, die mit einem nicht dargestellten externen stationären Dampferzeuger in Verbindung steht.

Die Nassdampfzuleitung 11 führt zu einem Umschaltventil 12 mit einem Betätigungsmechanismus 13 und einem Druckknopf 14, der in einer Druckknopfführung 1 5 verschiebbar gelagert ist.

Ausgangsseitig weist das Umschaltventil 12 eine erste Nassdampfleitung 16 an einem ersten Dampfauslass 16a auf, die zu der Dampf-Nachheizzone 3 führt, sowie andererseits zu einer Nassdampfspraydüse 17 im vorderen oberen Bereich des Bügeleisens über eine zweite Nassdampfleitung 18 an einem zweiten Dampfauslass 18a. Das Umschaltventil 12 ist direkt aussen oben an dem Bügeleisen betätigbar, vor und über einem nicht bezeichneten Handgriff.

In dem gleichen Bereich ist auch eine umschaltbare Dampfreduzier-/Sperrvorrichtung 19 mit einem Betätigungsmechanismus 20 und einem Druckknopf 21 betätigbar, der in einer Druckknopfführung 22 verschiebbar gelagert ist.

Die umschaltbare Dampfreduzier-/Sperrvorrichtung hat eingangsseitig eine Trockendampfleitung 23, die aus der Dampf-Nachheizzone 3 herausgeführt ist, sowie ausgangsseitig eine Trockendampfleitung 24 für die hintere Bügelsohlenzone 4b und eine weitere Trockendampfleitung 25 für die vordere Bügelsohlenzone 4a.

Im Betrieb des Dampfbügelsystems mit dem beschriebenen Bügeleisen und dem stationären externen Dampferzeuger strömt Dampf über die Dampfzuleitung 11 in das Bügeleisen. Da der Dampf in der Dampfzuleitung teilweise kondensiert, erreicht er das Bügeleisen als Nassdampf. In dem Bügeleisen erfolgt ein Nachheizen des Nassdampfs in der Dampf-Nachheizzone 3, damit Trockendampf aus der Bügelsohle 4 ausströmt, mit dem ein gutes Bügelergebnis erreicht wird.

Andererseits sind Problemzonen des Bügelguts vor dem eigentlichen Bügelvorgang zu befeuchten, um wiederum ein gutes Bügelergebnis zu erzielen. Hierzu wird der in das Umschaltventil 12 einströmende Nassdampf in der in Figur 3 dargestellten betätigten Position des Umschaltventils als solcher der Nassdampfspraydüse 17 zugeführt, die einen Feuchtigkeitsnebel auf das Bügelgut sprayt. Da der Nassdampf bei Austritt aus der Nassdampfdüse noch weiter abkühlt und kondensiert, wird eine ausreichende Befeuchtung des Bügelguts erreicht.

In dieser betätigten Position des Umschaltventils 12 wird eine kleine Teilmenge des dem Umschaltventil zugeführten Nassdampfs durch die erste Nassdampfleitung 16 der Dampf-Nachheizzone 3 zugeführt. Dies erfolgt durch einen Dampfbypass 1 2a in dem Umschaltventil bzw. ein in dieser Ausgangsstellung nur unvollkommenes Abschließen der ersten Nassdampfzuleitung 16 gegenüber der Nassdampfzuleitung 11 in dem Maße, dass 80 - 90 % des in das Umschaltventil 1 2 einströmenden Nassdampfs zu der Nassdampfspraydüse 17 geleitet wird und nur 10 - 20 % des Nassdampfes durch die erste Nassdampfleitung 16 zu der Dampf-Nachheizzone 3 und über diese sowie über die Dampfreduzier-/Sperrvorrichtung 19 zu der Dampfverteilkammer 7 für die vordere Bügelsohlenzone und zu der Dampfverteilkammer 5 für die hintere Bügelsohlenzone, von denen der Trockendampf durch die Dampfaustrittslöcher 8 bzw. 6 das Bügelgut beaufschlagt. Im einzelnen werden, da auch die umschaltbare Dampfreduzier-/Sperrvorrichtung betätigt ist, der Anteil des Nassdampfstroms von 10 - 20 % als Trockendampf etwa im Verhältnis 80:20 % auf die vordere und die hintere Bügelsohlenzone 4a bzw. 4b verteilt, wie nachfolgend auch zu Fig. 2 erläutert wird. Damit wird auch bei nicht vom Bügelgut abgehobenem Bügeleisen ein Versengen oder Glanzbügeln zuverlässig verhindert.

In der in Figur 1 dargestellten Ausgangsstellung des Umschaltventils 12 wird hingegen der gesamte in dieses eingeleitete Nassdampf über die erste Nassdampfleitung der Dampf-Nachheizzone 3 zugeführt, aus der durch Nachheizen gebildeter Trockendampf in die Trockendampfleitung 23 zu der Dampfreduzier-/Sperrvorrichtung gelangt. In der gezeichneten Ausgangsstellung der Dampfreduzier-/Sperrvorrichtung ist diese so gleichmässig über die Trockendampfleitungen 24 und 25 zu der Dampfverteilkammer 5 für die hintere Bügelsohlenzone 4b bzw. die Dampfverteilkammer 7 für die vordere Bügelsohlenzone 4a geöffnet, dass das Bügelgut entsprechend der Anzahl der Dampfaustrittslöcher 6 für die hintere Bügelsohlenzone und 8 für die vordere Bügelsohlenzone gleichmässig mit Trockendampf beaufschlagt wird.

Für spezielle Bügelaufgaben wird die Dampfreduzier-/Sperrvorrichtung 1 9 gemäß Figur 2 betätigt, wonach nur noch eine reduzierte Trockendampfmenge aus der Dampfreduzier-/Sperrvorrichtung über die Trockendampfleitung 24 der Dampfverteilkammer 5 für die hintere Bügelsohlenzone zugeführt wird, während der Hauptteil des Trockendampfes durch die Trockendampfleitung 25 in die Dampfverteilkammer 7 für die vordere Bügelsohlenzone 4a strömt. Das Bügelgut wird daher im wesentlichen mit verstärktem Spitzendampf beaufschlagt. Konkret wird der Trockendampfdurchfluss aus der Trockendampfleitung 23 so aufgeteilt, dass 80 % des Trockendampfes in die vordere Bügelsohlenzone 4a und nur ca. 20 % des Trockendampfes in die hintere Bügelsohlenzone geführt werden.

Mit der Dampfreduziersperrvorrichtung kann somit während des normalen Bügelbetriebes der gesamte Trockendampfstrom so aufgeteilt werden, dass er entweder in die vordere und in die hintere Bügelsohlenzonen 4a, 4b, die voneinander getrennt sind, entsprechend der Anzahl Dampfaustrittslöcher 8 bzw. 6 aufgeteilt wird, wonach das Bügelgut gleichmässig mit Trockendampf beaufschlagt wird, oder der gesamte Trockendampfstrom wird so aufgeteilt, dass ca. 80 % in die vordere Bügelsohlenzone und ca. 20 % in die hintere Bügelsohlenzone gelangen, d.h. vor allem Spitzendampf abgegeben wird.

Wird hingegen nur das Umschaltventil betätigt, nicht aber die Dampfreduzier-/Sperrvorrichtung, so werden 80 - 90 % des Nassdampfstromes, welcher in das Umschaltventil 12 einströmt, aus der Nassdampfspraydüse 17 versprüht und 10 - 20 % des genannten Nassdampfstroms werden über die Dampf-Nachheizzone 3 gleichmässig in die vordere und in die hintere Bügelzone 4b bzw. 4a geleitet. - Diese Kombination der Stellung des Umschaltventils 12 und der Dampfreduzier-/Sperrvorrichtung 1 9 ist in der Zeichnung nicht dargestellt.

In einer bevorzugten Ausführungsform der Erfindung gemäss den Figuren 4 bis 12 sind das Umschaltventil und die umschaltbare Dampfreduzier-/Sperrvorrichtung zu einer Doppelfunktionsventilbaueinheit 27 zusammengefasst, die über einen Betätigungsmechanismus 28 mit einem Drehdruckknopf 29 betätigt werden kann. Der Drehdruckknopf 29 ist in einer Drehdruckknopfführung 30 drehbar und nach unten eindrückbar gelagert, siehe Figur 4.

Anhand der Figuren 4 bis 7 wird zunächst die Zuordnung von vier Einstellungen der Doppelfunktionsventilbaueinheiten 27 zu vier Funktionen, die mit dem Bügeleisen ausgeübt werden können, erläutert. Einzelheiten der Doppelfunktionsventilbaueinheit, mit denen die Funktionen realisiert sind, werden anschliessend unter Bezugnahme auf die Figuren 8 bis 12 erläutert.

In Figur 4 ist das Dampfbügeleisen mit der Doppelfunktionsventilbaueinheit in einer ersten Stellung gezeigt, in der der Drehdruckknopf 29 unbetätigt, d.h. weder aus seiner dargestellten Ausgangslage gedreht noch eingedrückt ist. In dieser ersten Stellung der Doppelfunktionsventilbaueinheit 27 ist eine Nassdampfzufuhr aus der Nassdampfzuleitung 11 von dem Dampfgenerator zu der zweiten Nassdampfleitung 18 und der Nassdampfspraydüse 17 gesperrt, weil der Drehdruckknopf 29 nicht eingedrückt ist. Hingegen ist, weil der Drehdruckknopf 29 nicht aus seiner Ausgangsstellung gedreht ist, eine dampfleitende Verbindung zwischen der Nassdampfzuleitung 11 und der ersten Nassdampfleitung 16 in der Doppelfunktionsventilbaueinheit 27 geschaffen, so dass der ganze Nassdampfstrom von der Nassdampfzuleitung 11 in die Dampf-Nachheizzone 3 strömt, siehe auch Figur 1, und von dort über die Trockendampfleitung 23, die Doppelfunktionsventilbaueinheit 27 gleichmässig verteilt durch die Trockendampfleitung 25 zu der vorderen Bügelsohlenzone und die Trockendampfleitung 24 zu der hinteren Bügelsohlenzone, womit ein gleichmässiger Trockendampfaustritt durch die Dampfaustrittslöcher 6 und 8 zu dem Bügelgut erfolgt. Mit anderen Worten: Die vordere und die hintere Bügelsohlenzone werden entsprechend ihrer Dampfaustrittslöcheranzahl anteilig mit Trockendampf versorgt.

In der zweiten Stellung der Doppelfunktionsventilbaueinheit 27, zu der der Drehdruckknopf gedreht aber nicht eingedrückt ist, siehe Figur 5, wird der gesamte in die Nassdampfleitung 11 einströmende Nassdampfstrom wiederum durch die Dampf-Nachheizzone 3 über die Trockendampfleitung 23 in die Doppelfunktionsventilbaueinheit zurückgeleitet, die hier so eingestellt ist, daß die hintere Bügelsohlenzone nur reduziert über die Trockendampfleitung 24 mit Trockendampf versorgt wird und der überwiegende Teil des Trockendampfstroms durch die Trockendampfleitung 25 der vorderen Bügelsohlenzone zugeführt wird.

Die Einstellungen der Doppelfunktionsventilbaueinheit 27 gemäss den Figuren 6 und 7 unterscheiden sich von denjenigen der Figuren 4 und 5 dadurch, dass gemäss den Figuren 6 und 7 der Drehdruckknopf 29 jeweils eingedrückt ist. Dadurch wird in jedem der beiden Fälle der gesamte Nassdampfstrom, der aus der Nassdampfzuleitung 11 in die Doppelfunktionsventilbaueinheit 27 einströmt, überwiegend, d.h. zu 80 - 90 %, aus der Nassdampfspraydüse 17 gesprayt, was mit dem Nassdampfspray 26 angedeutet ist. Die restlichen 10 - 20 % des Nassdampfes aus der Nassdampfzuleitung 11 werden über die Dampf-Nachheizzone 3 in die Doppelfunktionsventilbaueinheit 27 zurückgeführt und von dieser nur über die Trockendampfleitung 25 der Dampfverteilkammer 7 der vorderen Bügelsohlenzone zugeleitet.

Die gleiche Verteilung des in die Nassdampfzuleitung 11 einströmenden Nassdampfs tritt auch bei der vierten Stellung der Doppelfunktionsventilbaueinheit 27 gemäß Figur 7 ein, in der auch nur 10 - 20 % des Nassdampfs zu Trockendampf nacherhitzt werden und über die Doppelfunktionsventilbaueinheit 27 in die Dampfverteilkammer 7 der vorderen Bügelsohlenzone durch die Trockendampfleitung 25 eingespeist werden, obwohl in dieser Stellung der Doppelfunktionsventilbaueinheit der Drehdruckknopf aus seiner Ausgangsstellung gedreht ist. - Die dritte und die vierte Funktion des Bügeleisens sind also trotz verschiedener Dreheinstellungen des Drehdruckknopfs identisch, wenn dieser eingedrückt ist. Es handelt sich also um drei verschiedene wahlweise effektive Funktionen, die einstellbar sind.

Der Aufbau der Doppelfunktionsventilbaueinheit mit den genannten Funktionen wird nachfolgend im Blick auf die Figuren 8 bis 12 erläutert:
Gemäss den Figuren 8, 8a, 9 und 9a ist in einem ortsfesten zylindrischen Gehäuse 31 ein zylindrischer Drehschieber 39 drehbar gelagert, und zwar ist der Drehschieber um ca. 45° zwischen einer ersten Drehschieberdrehstellung, der Ausgangsstellung, und einer zweiten Drehschieberdrehstellung mittels eines Drehdruckknopfes 29 drehbar. In dem Drehschieber 39 ist ein zylindrischer Tauchschieber 49 vertikal gegen eine Druckfeder 62 verschiebbar angeordnet. Der Drehschieber 39 und der Tauchschieber 49 sind mittels einer Mitnahmenase 44 innen an dem Drehschieber und einer Mitnahmenut 58 aussen an dem Tauchschieber miteinander verbunden. Daher nimmt der Drehschieber 39 die Drehschieberdrehstellung ein, die mit dem Drehdruckknopf 29 an dem Tauchschieber 49 eingestellt wird, und zwar unabhängig von der Eintauchhöhe des Tauchschiebers 49 in dem Drehschieber 39.

Die Doppelfunktionsventilbaueinheit dient generell dazu, dass Nassdampf, der aus einem nicht gezeigten Dampfgenerator zugeführt wird, beispielsweise über eine Dampfzuleitung 11 wie in Figuren 4 - 7, in vorgegebenem Maße an eine Nassdampfspraydüse 17 geleitet wird oder nicht, sowie an eine Dampfverteilkammer 5 einer hinteren Bügelsohlenzone 4b und eine Dampfverteilkammer 7 einer vorderen Bügelsohlenzone 4a.

Hierzu besitzt das Gehäuse 31 einen Nassdampfeinlass 32, einen ersten Nassdampfauslass 33, einen zweiten Nassdampfauslass 34, einen Trockendampfeinlass 35, einen ersten Trockendampfauslass 37, einen zweiten Trockendampfauslass 38 und innen an dem Boden des Gehäuses einen Trockendampfbypass 36, siehe auch Figuren 10a und 11a.

Um mit diesen Ein- und Auslässen zu kommunizieren, besitzt der Drehschieber 39 einen Drehschiebernassdampfeinlass 40, einen Drehschiebernassdampfauslass 41, einen Drehschiebertrockendampfeingang 43, in einem Boden des Drehschiebers einen ersten Drehschiebertrockendampfauslass 45, einen zweiten Drehschiebertrockendampfauslass 46, einen ersten reduzierten Drehschiebertrockendampfauslass 47 und einen zweiten reduzierten Drehschiebertrockendampfauslass 48. Der erste reduzierte Drehschiebertrockendampfauslass 47 reduziert den Trockendampfstrom im Vergleich zu dem ersten Drehschiebertrockendampfauslass 45 auf 20 %. Der zweite reduzierte Drehschiebertrockendampfauslass 48 reduziert den Trockendampfstrom bezogen auf den zweiten Drehschiebertrockendampfauslass auf ca. 80 %.

Mit den Drehschiebereinlässen und -auslässen wirkt der Tauchschieber 49 zusammen, der einen Tauchschiebernassdampfeinlass 50, einen Tauchschiebernassdampfüberströmkanal 52, einen Tauchschiebernassdampfauslass 51, einen Tauchschiebertrockendampfeinlass 54 und einen Tauchschiebertrockendampfauslass 56 aufweist. Der Tauchschiebernassdampfeinlass steht mit dem Tauchschiebernassdampfauslass 51 über eine Tauchschiebernassdampfkammer 57 in Verbindung. Der Tauchschiebertrockendampfeinlass 54 ist über eine Tauchschiebertrockendampfkammer 64 mit dem Tauchschiebertrockendampfauslass 56 verbunden und geht aussen an der Tauchkammer in einen Tauchschiebertrockendampfüberströmkanal 55 über.

Aus dem Aussenumfang des Tauchschiebers ist weiterhin ein Nassdampfüberströmkanal 52 ausgeformt und bildet zusammen mit einer Ausnehmung innen an dem Drehschieber einen Nassdampfbypass 53 in der abgesenkten Stellung des Tauchschiebers 49, siehe Figur 8a und 9a. Der Nassdampfbypass 53 ist in Abstimmung mit den übrigen, nicht gesperrten Dampfleitungsabschnitten so dimensioniert, daß er nur ca. 20 % des den Nassdampfeinlass des Gehäuses einströmenden Nassdampf zu dem ersten Drehschiebernassdampfauslass 41 leitet, während in diesem Zustand des Tauchschiebers die restlichen 80 % Nassdampf durch die Tauchschiebernassdampfkammer 57 zu dem Tauchschiebernassdampfauslass 51 strömen.

In Figur 8 ist die Doppelfunktionsventilbaueinheit 27 in ihrer Ausgangsstellung im unbetätigten Zustand des Drehdruckknopfes 29 entsprechend Figur 4 dargestellt. Bei dieser Einstellung tritt der Nassdampf über die Nassdampfleitung 11 und den Nassdampfeingang 32 des Gehäuses 31, den sich mit ihm deckenden Drehschiebernassdampfeingang 40 ein und strömt über den Tauchschiebernassdampfüberströmkanal 52, den ersten Drehschiebernassdampfauslass 41 und den Nassdampfauslass 33 des Gehäuses 31 über die erste Nassdampfleitung 16 in die Dampf-Nachheizzone 3, siehe auch Figur 4. In der Dampf-Nachheizzone wird der durchströmende Nassdampf nachgeheizt, so dass er als Trockendampf in die Trockendampfleitung 23 eintritt und den Trockendampfeinlaß 35 des Gehäuses 31 erreicht. Von diesem strömt der Trockendampf über den Drehschiebertrockendampfeinlass 43, den Tauchschiebereinlass 54, den Tauchschiebertrockendampfauslass 56, den Zwischenraum zwischen dem Boden des Tauchschiebers und dem Boden des Drehschiebers in den ersten Drehschiebertrockendampfauslass 45 und den zweiten Drehschiebertrockendampfauslass 46 und den ersten Trockendampfauslass 37 bzw. den zweiten Trockendampfauslass 38 des Gehäuses über die Trockendampfleitung 24 in die hintere Dampfverteilkammer 5 bzw. über die Trockendampfleitung 25 an dem Gehäuse in die vordere Dampfverteilkammer 7. Dadurch werden beide Bügelsohlenzonen 4a, 4b entsprechend der Anzahl ihrer Dampfaustrittslöcher 8 bzw. 6 gleichmässig mit Trockendampf versorgt. Dies stellt die erste Funktion des Bügeleisens dar.

Bei ungedrückt um 45° in die zweite Drehschieberdrehstellung gedrehten Drehdruckknopf 29 gemäß Figur 9 für die in Figur 5 schematisch dargestellte zweite Funktion erfolgen die gleichen Ein- und Austrittsvorgänge des Nassdampfs bzw. des Trockendampfs wie oben zu Figur 8 beschrieben, mit folgender Ausnahme:
In der zweiten Drehschieberdrehstellung ist der zweite Drehschiebertrockendampfauslass 46 am Boden des Drehschiebers durch die Bodenfläche des Gehäuses 31 verschlossen und der erste gleich grosse Drehschiebertrockendampfauslass 45 ist über den zweiten Trockendampfauslass 38 des Gehäuses 31 gefahren, während der erste reduzierte Drehschiebertrockendampfauslass 47 über dem ersten Trockendampfauslass 37 des Gehäuses 31 sitzt, siehe auch Figur 11b, im Vergleich zu Figur 10b, in der der Drehschieberboden in seiner Ausgangsstellung dargestellt ist. Die Position des Bodens des Drehschiebers gemäss Figur 11b bzw. 10b ist jeweils in Verbindung mit der Position des Bodens des Gehäuses entsprechend Figur 11a bzw. Figur 10a zu sehen.

Aus den Figuren 10a und 11a sind weiterhin die Schnittverläufe A-B bzw. E-F erkennbar, in denen die Figuren 8 bzw. 9 im Bereich des Bodens des Drehschiebers dargestellt sind. Auf die Drehstellung des Tauchschiebers 49 kommt es in den Figuren 8 und 9 nicht an, da in jeder Drehstellung der Zwischenraum zwischen dem Boden des Tauchschiebers und dem Boden des Drehschiebers durch den zentralen Tauchschiebertrockendampfauslass 56 mit Trockendampf beaufschlagt ist.

Infolge der zu Figur 9 beschriebenen Drehschieberdrehstellung gelangen nur 10 - 20 % des Trockendampfes aus diesem Zwischenraum in die Bügelsohlenzone 4b, während 80 - 90 % des Trockendampfes für die Bügelsohlenzone 4a zur Verfügung stehen. Die Ein- und Austrittsvorgänge zwischen der äußeren Mantelfläche des Drehschiebers 39 und der inneren Mantelfläche des Gehäuses 31 bleiben erhalten, weil die Ein- und Austrittsöffnungen durch den Mantel des Drehschiebers 39 als in Umfangsrichtung 45° überdeckende Langlöcher ausgebildet sind, siehe Figur 12.

Für die dritte Funktion des Bügeleisens entsprechend Figur 6 bei ungedreht gedrücktem Drehdruckknopf 29 nehmen der Drehschieber 39 und der Tauchschieber 49 die in Figur 8a gezeigte erste Drehschieberdrehstellung und abgesenkte Tauchschieberstellung ein, wobei der Nassdampf von der Nassdampfleitung 11 in den Nassdampfeinlass 32 des Gehäuses 31 und den sich mit ihm deckenden Drehschiebernassdampfeinlass 40 einströmt. 80 - 90 % dieses Nassdampfstromes gelangen über den in dieser Position offenen Tauchschiebernassdampfeinlass 50, die Tauchschiebernassdampfkammer 57 zu dem Tauchschiebernassdampfauslass 51, den zweiten Drehschiebernassdampfauslass 42 und den zweiten Nassdampfauslass des Gehäuses, von dem er über die zweite Nassdampfleitung 18 zur Nassdampfspraydüse 17 gelangt, aus der er als Nassdampfspray austritt. Hingegen fließt nur eine Teilmenge von ca. 10 - 20 % des in den Drehschiebernaßdampfeinlaß 40 eintretenden Nassdampfstroms über den in dieser Stellung des Tauchschiebers 49 gebildeten Nassdampfbypass 53, den Tauchschiebernassdampfüberströmkanal 52, den ersten Drehschiebernassdampfauslass 41 und den ersten Nassdampfauslass 33 des Gehäuses über die erste Nassdampfleitung 16 in die Dampf-Nachheizzone 3, siehe Figur 6. In dieser wird der Nassdampf nachgeheizt und strömt als Trockendampf über die Trockendampfleitung 23, den Trockendampfeinlass 35 des Ventilgehäuses 31, den Drehschiebertrockendampfeinlass 43 und den Tauchschiebertrockendampfeinlass 54 in die Tauchschiebertrockendampfkammer 64 und von dort über den Tauchschiebertrockendampfauslass 56, den zweiten Drehschiebertrockendampfauslass 46 und den zweiten Trockendampfauslass 38 des Gehäuses und die Trockendampfleitung 25 in die vordere Dampfverteilkammer 7.

Infolge des gedrückten Tauchschiebers 49 sind durch den an seinem äußeren Boden angebrachten elastischen Dichtungskörper 59 der erste Drehschiebertrockendampfauslass 45 und der erste reduzierte Drehschiebertrockendampfauslass 47 geschlossen, siehe Figur 10c. Demzufolge werden 80 - 90 % des Nassdampfstroms, der in den Nassdampfeinlass 32 eingeleitet wird, über die Nassdampfspraydüse 17 versprayt und 10 - 20 % des Dampfvolumens werden in Form von Trockendampf nur der vorderen Bügelsohlenzone 4a zugeführt. Dies ist die dritte Funktion des Bügeleisens.

Bei gedreht gedrücktem Drehdruckknopf 29 gemäß Figur 9a erfolgt hinsichtlich der Ein- und Austrittsvorgänge des Dampfs in bzw. aus dem Gehäuse die gleiche Funktion wie die voranstehend beschriebene dritte Funktion, die hier lediglich deswegen als vierte Funktion bezeichnet werden kann, weil innerhalb des Gehäuses der Drehschieber 39 in die zweite Drehschieberdrehstellung um 45° gedreht ist. Da jedoch der Drehschieber 39 gegenüber dem Tauchschieber 49 unverdrehbar ist, werden auch hier durch den gedrückten Drehdruckknopf 29 der erste Drehschiebertrockendampfauslass 45, der zweite Drehschiebertrockendampfauslass 46 und der erste reduzierte Trockendampfauslass 47 durch den elastischen Dichtungskörper 59 unten an dem Boden des Drehschiebers verschlossen, und es gelangt, obwohl der erste Drehschiebertrockendampfauslass 45 über den zweiten Trockendampfauslass 38 des Gehäuses gedreht ist, und der erste reduzierte Drehschiebertrockendampfauslass 47 über den ersten Trockendampfauslass 37 des Gehäuses gedreht ist, kein Trockendampf auf diesem Wege in dem ersten Trockendampfauslass 37 und den zweiten Trockendampfauslass 38 des Gehäuses 31. Lediglich durch den zentral in dem Drehschieber 39 angeordneten zweiten reduzierten Drehschiebertrockendampfauslass 48 und den Trockendampfbypass 36 kann der Trockendampf aus der Tauchschiebertrockendampfkammer 64 in den zweiten Trockendampfauslass 38 des Gehäuses und von diesem über die Trockendampfleitung 25 in die Dampfverteilkammer 7 für die vordere Bügelsohlenzone strömen, siehe Figur 7. Dieser Dampfverteilkammer 7 werden so nur 10 - 20 % des in den Nassdampfeinlass 32 eingeleiteten Nassdampfs zugeführt, während der Hauptanteil des Nassdampfstroms, nämlich 80 - 90 % wiederum durch die Tauchschiebernassdampfkammer 57, den Tauchschiebernassdampfauslass 51 und den zweiten Nassdampfauslass 34 der Nassdampfspraydüse 17 zugeführt wird, die das Nassdampfspray 26 auf das Bügelgut ausstösst, siehe Figur 7.

Bei der Funktion des Nassdampfsprayausstosses ist es also unerheblich, ob der Drehdruckknopf 29 in seine erste Drehschieberdrehstellung gedreht ist oder in seine zweite Drehschieberdrehstellung; es wird in jedem Fall ein geringer Nassdampfanteil von 10 - 20 % des gesamten Nassdampfstroms, der in die Doppelfunktionsventileinheit 27 einströmt, als Spitzendampf durch die Dampfaustrittslöcher 8 der vorderen Bügelsohlenzone entlassen, um auch bei nicht vom Bügelgut abgehobenem Bügeleisen ein Versengen oder Glanzbügeln zu vermeiden.

### Bezugszeichenliste

- 1: Bügeleisengehäuse
- 2: Nachheizkörper (Bügeleisenfuss)
- 3: Dampf-Nachheizzone (beheizte Dampfkammer)
- 4: Sohle
- 4a: vordere Bügelsohlenzone
- 4b: hintere Bügelsohlenzone
- 5: Dampfverteilkammer hintere Bügelsohlenzone
- 6: Dampfaustrittslöcher hintere Bügelsohlenzone
- 7: Dampfverteilkammer vordere Bügelsohlenzone
- 8: Dampfaustrittslöcher vordere Bügelsohlenzone
- 9: Heizelement
- 10: Elektrische Zuleitung
- 11: Nassdampfzuleitung
- 11a: Dampfeinlass
- 12: Umschaltventil
- 12a: Dampfbypass
- 13: Betätigungsmechanismus für Umschaltventil
- 14: Druckknopf für Umschaltventil
- 15: Druckknopfführung
- 16: 1. Nassdampfleitung
- 16a: 1. Dampfauslass
- 17: Nassdampfspraydüse
- 18: 2. Nassdampfleitung
- 18a: 2. Dampfauslass
- 19: Umschaltbare Dampfreduzier-/Sperrvorrichtung
- 20: Betätigungsmechanismus für umschaltbare Dampfreduzier-/Sperrvorrichtung
- 21: Druckknopf für umschaltbare Dampfreduzier-/Sperrvorrichtung
- 22: Druckknopfführung
- 23: Trockendampfleitung
- 23a: Dampfeinlass
- 24: Trockendampfleitung für hintere Bügelsohlenzone
- 24a: 1. Dampfauslass
- 25: Trockendampfleitung für vordere Bügelsohlenzone
- 25a: 2. Dampfauslass
- 26: Nassdampfspray
- 27: Doppelfunktionsventilbaueinheit
- 28: Betätigungsmechanismus für Doppelfunktionsventilbaueinheit
- 29: Dreh-Druckknopf
- 30: Dreh-Druckknopfführung
- 31: Gehäuse der Doppelfunktionsventilbaueinheit
- 32: Nassdampfeinlass
- 33: 1. Nassdampfauslass
- 34: 2. Nassdampfauslass
- 35: Trockendampfeinlass
- 36: Trockendampfbypass
- 37: 1. Trockendampfauslass
- 38: 2. Trockendampfauslass
- 39: Drehschieber
- 40: Drehschiebernassdampfeinlass
- 41: 1. Drehschiebernassdampfauslass
- 42: 2. Drehschiebernassdampfauslass
- 43: Drehschiebertrockendampfeinlass
- 44: Mitnahmenase
- 45: 1. Drehschiebertrockendampfauslass
- 46: 2. Drehschiebertrockendampfauslass
- 47: 1. reduzierter Drehschiebertrockendampfauslass
- 48: 2. reduzierter Drehschiebertrockendampfauslass
- 49: Tauchschieber
- 50: Tauchschiebernassdampfeinlass
- 51: Tauchschiebernassdampfauslass
- 52: Tauchschiebernassdampfüberströmkanal
- 53: Nassdampfbypass
- 54: Tauchschiebertrockendampfeinlass
- 55: Tauchschieber-Trockendampfüberströmkanal
- 56: Tauchschiebertrockendampfauslass
- 57: Tauchschiebernassdampfkammer
- 58: Mitnahmenut
- 59: elastischer Dichtungskörper
- 60: Dichtung
- 61: Dichtung
- 62: Druckfeder
- 63: Luftansaugöffnung
- 64: Tauchschieber-Trockendampfkammer

## Patentansprüche

1. Dampfbügelsystem mit einem stationären Dampferzeuger und einem mit diesem verbundenen Bügeleisen, welches eine Sohle (4) mit Dampfaustrittslöchern (6, 8), die zumindest in einer vorderen Bügelsohlenzone (4a) angeordnet sind, eine vorne über der Sohle angeordnete Naßdampfspraydüse (17) sowie ein in dem Bügeleisen angeordnetes Umschaltventil (12) aufweist, welches ein von außen direkt am Bügeleisen betätigbares erstes Umschaltelement (14), einen Dampfeinlass (11a), der mit dem stationären Dampferzeuger in Verbindung steht, einen ersten Dampfauslass (16a), der mit den Dampfaustrittslöchern (6, 8) in der Sohle verbindbar ist, und einen zweiten Dampfauslass (18a), der mit der Nassdampfspraydüse (17) verbunden ist, umfasst,
**dadurch gekennzeichnet,**
**dass** ein Dampfbypass (1 2a) zwischen dem Dampfeinlass (11 a) und dem ersten Dampfauslass (1 6a) des Umschaltventils (12) so angeordnet ist, dass die Dampfaustrittslöcher (6, 8) in der Sohle (4) bei jeder Umschaltstellung des Umschaltventils mit wenigstens einer kleinen Teilmenge des in den Dampfeinlass (11a) eingeleiteten Dampfs beaufschlagt werden.

2. Dampfbügelsystem nach Anspruch 1,
**dadurch gekennzeichnet,**
**dass** das Bügeleisen eine Dampf-Nachheizzone (3) aufweist, die so angeordnet ist, dass die Dampfaustrittslöcher (6, 8) in der Sohle (4) über die Dampf-Nachheizzone (3) mit wenigstens der Teilmenge des in den Dampfeinlass (11a) eingeleiteten Dampfs beaufschlagt werden.

3. Dampfbügelsystem nach Anspruch 1 oder 2,
**gekennzeichnet durch** eine derartige Dimensionierung des Dampfbypasses (12a), dass die Dampfaustrittslöcher (6, 8) in der Sohle (4) mit 10 - 20 % des in den Dampfeinlass eingeleiteten Dampfs beaufschlagt werden.

4. Dampfbügelsystem mit einem Bügeleisen, dessen Sohle auch in einer hinteren Bügelsohlenzone (4b) eine Teilmenge (6) der insgesamt in der Sohle (4) vorhandenen Dampfaustrittslöcher (6, 8) aufweist, wobei die übrigen Dampfaustrittslöcher (8) in der vorderen Bügelsohlenzone (4a) angeordnet sind,
nach wenigstens einem der Ansprüche 1 bis 3,
**dadurch gekennzeichnet,**
**dass** in dem Bügeleisen strömungsmässig zwischen dem ersten Dampfauslass (16a) des Umschaltventils (12) und der Teilmenge (6) der Dampfaustrittslöcher eine umschaltbare Dampfreduzier-/Sperrvorrichtung (19) angeordnet ist, über welche die Teilmenge Dampfaustrittslöcher (6) in einer ersten Umschaltstellung der Dampfreduzier-/Sperrvorrichtung (19) in dampfleitender Verbindung mit dem Dampferzeuger steht und in einer zweiten Umschaltstellung der Dampfreduzier-/Sperrvorrichtung (19) allenfalls in reduziert dampfleitender Verbindung mit dem Dampferzeuger steht, und wobei die übrigen Dampfaustrittslöcher (8) in beiden Umschaltstellungen der Dampfreduzier-/Sperrvorrichtung (19) mit dem ersten Dampfauslass (16a) des Umschaltventils (12) sowie dem Dampf bypass (12a) in dampfleitender Verbindung stehen.

5. Dampfbügelsystem nach Anspruch 4,
**gekennzeichnet durch** eine derartige Dimensionierung der umschaltbaren Dampfreduzier-/Sperrvorrichtung (19), dass in ihrer ersten Umschaltstellung der aus dem ersten Dampfauslass (16a) des Umschaltventils (12) austretende Dampf der Teilmenge Dampfaustrittslöcher (6) und den übrigen Dampfaustrittslöchern (8) jeweils entsprechend deren Anzahl zugeleitet wird und in seiner zweiten Umschaltstellung nur bis ca. 20 % des Dampfs aus dem ersten Dampfauslass (16a) des Umschaltventils der Teilmenge Dampfaustrittslöcher (6) zugeleitet wird und der überwiegende restliche Teil des Dampfs aus dem ersten Dampfauslass (16a) des Umschaltventils den übrigen Dampfaustrittslöchern (8) zugeleitet wird.

6. Dampfbügelsystem nach wenigstens einem der vorangehenden Ansprüche,
**dadurch gekennzeichnet,**
**dass** die Dampf-Nachheizzone (3) durch eine beheizte Dampfkammer realisiert ist.

7. Dampfbügelsystem nach Anspruch 6,
**dadurch gekennzeichnet,**
**dass** die Dampfkammer durch wenigstens ein elektrisches Heizelement (9) beheizt ist, welches auch mit der Sohle (4) des Bügeleisens wärmeleitend verbunden ist.

8. Dampfbügelsystem nach wenigstens einem der Ansprüche 4 und 5,
**dadurch gekennzeichnet,**
**dass** die umschaltbare Dampfreduzier-/Sperrvorrichtung (19) ein von aussen direkt am Bügeleisen betätigbares zweites Umschaltelement (21) und einen mit dem ersten Dampfauslass (16a) des Umschaltventils (12) in Verbindung stehenden Dampfeinlass (23a) aufweist.

9. Dampfbügelsystem nach Anspruch 8,
**dadurch gekennzeichnet,**
**dass** die umschaltbare Dampfreduzier-/Sperrvorrichtung (19) zumindest einen mit der Teilmenge Dampfaustrittslöcher (6) in Verbindung stehenden ersten Dampfauslass (24a) aufweist sowie einen zweiten Dampfauslass (25a) aufweist, der mit den übrigen Dampfaustrittslöchern (8) verbunden ist, und dass der erste Dampfauslass (24a) und der zweite Dampfauslass (25a) aus einer Kammer der Dampfreduzier-/Sperrvorrichtung (19) herausgeführt sind, die in der ersten Umschaltstellung zu dem ersten Dampfauslass (24a) und dem zweiten Dampfauslass (25a) offen ist und die in der zweiten Umschaltstellung zu dem zweiten Dampfauslass (25a) offen ist und demgegenüber nur reduziert zu dem ersten Dampfauslass (24a) offen ist.

10. Dampfbügelsystem nach wenigstens einem der vorangehenden Ansprüche,
**dadurch gekennzeichnet,**
**dass** der Dampfbypass (12a) in dem Umschaltventil (12) ausgebildet ist.

11. Dampfbügelsystem nach wenigstens einem der Ansprüche 4-10,
**dadurch gekennzeichnet,**
**dass** das Umschaltventil und die umschaltbare Dampfreduzier-/Sperrvorrichtung zu einer Doppelfunktionsventilbaueinheit (27) mit einem Gehäuse (31) integriert sind und dass die Doppelfunktionsventilbaueinheit (27) einen von aussen direkt am Bügeleisen betätigbaren Dreh-Druckknopf (29) als kombiniertes Betätigungselement aufweist.

12. Dampfbügelsystem nach den Ansprüchen 1, 2, 10, 11 und gegebenenfalls einem der Ansprüche 3 - 9,
**dadurch gekennzeichnet,**
**dass** in dem Gehäuse (31) ein Drehschieber (39), der im wesentlichen als Hohlzylinder ausgebildet ist, aus einer ersten Drehstellung in eine zweite Drehstellung drehbar gelagert ist,
**dass** in dem Drehschieber (39) ein Tauchschieber (49) entgegen der Kraft einer Feder (62) absenkbar, gegenüber dem Drehschieber (39) unverdrehbar gelagert ist,
**dass** der Tauchschieber (49) mit dem Dreh-Druckknopf (29) verbunden ist,
**dass** das Gehäuse (31) wenigstens einen Nassdampfeinlass (32) aufweist, der mit dem stationären Dampferzeuger in Verbindung steht,
**dass** das Gehäuse (31) einen ersten Nassdampfauslass (33) und einen Trockendampfeinlass (35) aufweist, zwischen denen strömungsmässig die Dampf-Nachheizzone (3) angeordnet sein kann,
**dass** das Gehäuse (31) einen zweiten Nassdampfauslass (34) hat, der mit der Nassdampfspraydüse (17) verbunden ist,
**dass** das Gehäuse (31) einen ersten Trockendampfauslass (37) umfasst, der mit der ersten Teilmenge Dampfaustrittslöcher (6) in der Sohle in Verbindung steht,
**dass** das Gehäuse (31) einen zweiten Trockendampfauslass (38) hat, der mit den übrigen Dampfaustrittslöchern (8) in der Sohle (4) in Verbindung steht,
**dass** innerhalb des Gehäuses (31) der Dampfbypass (53) angeordnet ist und
**dass** in dem Drehschieber (39) Drehschieberkanäle und in dem Tauchschieber (49) Tauchschieberkanäle dergestalt ausgeformt sind,
**dass** bei ungedrehtem und ungedrücktem Dreh-Druckknopf (29) der Nassdampfeinlass (32) über den ersten Nassdampfauslass (33) und den Trockendampfeinlass (35) mit dem ersten Trockendampfauslass (37) und dem zweiten Trockendampfauslass (38) in dampfleitender Verbindung steht,
**dass** bei gedrehtem, ungedrücktem Dreh-Druckknopf (29) der Nassdampfeinlass (32) über den ersten Nassdampfauslass (33) und den Trockendampfeinlass (35) mit dem ersten Trockendampfauslass (37) in reduzierter dampfleitender Verbindung steht und mit dem zweiten Trockendampfauslass (38) in dampfleitender Verbindung steht,
wobei in beiden vorgenannten Fällen bei ungedrücktem Dreh-Druckknopf (29) eine Dampfabgabe aus dem zweiten Nassdampfauslass (34) gesperrt ist,
und **dass** bei eingedrücktem Dreh-Druckknopf (29) im wesentlichen unabhängig von dessen Drehstellung der Nassdampfeinlass (32) voll mit dem zweiten Nassdampfauslass (34) zu der Nassdampfspraydüse (17) in Verbindung steht und über den Dampfbypass (53) mit dem zweiten Trockendampfauslass (38) nur in reduziert dampfleitender Verbindung steht, während der erste Trockendampfauslass (37) im wesentlichen gesperrt ist.

13. Dampfbügelsystem nach Anspruch 12,
**dadurch gekennzeichnet,**
**dass** der Tauchschieber (49) im wesentlichen als Zylinder ausgebildet ist, der gleitbeweglich in den Drehschieber (39) passt,
und **dass** der Drehschieber (39) und der Tauchschieber (49) mittels einer Mitnahmenase (44) des Drehschiebers und einer diese aufnehmenden Mitnahmenut (58) des Tauchschiebers (49) gegeneinander unverdrehbar, aber vertikal verschiebbar verbunden sind.

14. Dampfbügelsystem nach wenigstens einem der Ansprüche 10 - 13,
**dadurch gekennzeichnet,**
**dass** der Dampfbypass als Nassdampfbypass (53) strömungsmässig zwischen dem Nassdampfeinlass (32) und dem ersten Nassdampfauslass (33) in der Doppelfunktions-Ventileinheit (27) ausgeformt ist.

15. Dampfbügelsystem nach Anspruch 14,
**dadurch gekennzeichnet,**
**dass** der Nassdampfbypass (53) bei eingedrücktem Tauchschieber (49) in Form einer reduzierten Öffnung des Nassdampfeinlasses (32) zu dem ersten Nassdampfauslass (33) des Gehäuses (31) zwischen einer Aussenumfangskontur des Tauchschiebers (49) und einer Innenumfangskontur des Drehschiebers (39) ausgebildet ist.

16. Dampfbügelsystem nach wenigstens einem der Ansprüche 10 - 15,
**dadurch gekennzeichnet,**
**dass** in dem Drehschieber (39) ein Drehschiebernassdampfeinlass (40) ausgeformt ist, der in jeder Drehstellung des Drehschiebers mit dem Nassdampfeinlass (32) des Gehäuses (31) verbunden ist,
**dass** in dem Drehschieber (39) ein erster Drehschiebernassdampfauslass (41) ausgeformt ist, der in jeder Drehstellung des Drehschiebers (39) mit dem ersten Nassdampfauslass (33) des Gehäuses verbunden ist und bei eingedrücktem Tauchschieber (49) über eine Tauchschiebernassdampfkammer (57) und einen in dem Drehschieber (39) ausgeformten zweiten Drehschiebernassdampfauslass (42) mit dem zweiten Nassdampfauslass (34) des Gehäuses in strömungsmässiger Verbindung steht.

17. Dampfbügelsystem nach wenigstens einem der Ansprüche 10-16,
**dadurch gekennzeichnet,**
**dass** in dem Drehschieber (39) ein erster Drehschiebertrockendampfauslass (45), ein erster reduzierter Drehschiebertrockendampfauslass (47), ein zweiter Drehschiebertrockendampfauslass (46) und ein zweiter reduzierter Drehschiebertrockendampfauslass (48) ausgebildet sind, die sämtlich mit einem in dem Drehschieber (39) ausgeformten Drehschiebertrockendampfeinlass (43) über eine Tauchschiebertrockendampfkammer in strömungsmässiger Verbindung stehen,
**dass** bei nicht eingedrücktem Tauchschieber (49) in einer ersten Drehschieber-Drehstellung der erste Drehschiebertrockendampfauslass (45) mit dem ersten Trockendampfauslass (37) des Gehäuses verbunden ist und der zweite Drehschiebertrockendampfauslass (46) mit dem zweiten Trockendampfauslass (38) des Gehäuses verbunden ist,
und **dass** bei nicht eingedrücktem Tauchschieber (49) in einer zweiten Drehschieber-Drehstellung der erste reduzierte Drehschiebertrockendampfaustass (47) mit dem ersten Trockendampfauslass (37) des Gehäuses verbunden ist und der erste Drehschiebertrockendampfauslass (45) mit dem zweiten Trockendampfauslass (38) des Gehäuses verbunden ist.

18. Dampfbügelsystem nach den Ansprüchen 16 und 17.
**dadurch gekennzeichnet,**
**dass** bei eingedrücktem Tauchschieber (49) in der ersten Drehschieber-Drehstellung und in der zweiten Drehschieber-Drehstellung der erste Drehschiebertrockendampfauslass (45) und der erste reduzierte Drehschiebertrockendampfauslass (47) verschlossen sind und damit zumindest der erste Trockendampfauslass (37) des Gehäuses verschlossen ist und
**dass** in beiden Drehschieber-Drehstellungen der zweite reduzierte Drehschiebertrockendampfauslass (48) über einen Trockendampfbypass (36) in dem Gehäuse (31) und/oder Drehschieber (39) mit dem zweiten Trockendampfauslass (38) des Gehäuses in Verbindung steht.

19. Dampfbügelsystem nach den Ansprüchen 16 - 18,
**dadurch gekennzeichnet,**
**dass** der erste Drehschiebertrockendampfauslass (45), der erste reduzierte Drehschiebertrockendampfauslass (47), der zweite Drehschiebertrockendampfauslass (46) und der zweite reduzierte Drehschiebertrockendampfauslass (48) in einem Boden des Drehschiebers (39) ausgeformt sind und
**dass** zumindest der erste Drehschiebertrockendampfauslass (45) und der erste reduzierte Drehschiebertrackendampfauslass (47) durch einen elastischen Dichtungskörper (59) an einem äußeren Boden des Tauchschiebers (49) in dessen eingedrücktem Zustand verschliessbar sind und
**dass** auch bei eingedrücktem Tauchschieber der zweite reduzierte Drehschiebertrockendampfauslass (48) über den Trockendampfbypass (36) zu dem zweiten Trockendampfauslass (38) offen ist.

20. Dampfbügelsystem nach den Ansprüchen 16 - 19,
**dadurch gekennzeichnet,**
**dass** Strömungskanäle in der Doppelfunktionsventilbaueinheit (27), insbesondere der Nassdampfbypass (53) und der Trockendampfbypass (36) sowie der zweite reduzierte Drehschiebertrockendampfauslass (48) so bemessen sind, dass bei eingedrücktem Tauchschieber (49) ca. 20 % des dem Nassdampfeinlass (32) des Gehäuses zugeführten Nassdampfs aus dem zweiten Trockendampfauslass (38) ausströmt und ca. 80 % des Nassdampfs aus dem zweiten Nassdampfauslass (34) des Gehäuses zu der Nassdampfspraydüse (17) austritt.

21. Dampfbügelsystem nach den Ansprüchen 16 - 20,
**dadurch gekennzeichnet,**
**dass** der Nassdampfeinlass (32), der erste und der zweite Nassdampfauslass (33, 34) und der Trockendampfeinlass (35) des zylindrischen Gehäuses an dessen Mantel angeordnet sind,
und **dass** der Drehschiebernassdampfeinlass (40), der erste und zweite Drehschiebernassdampfauslass (41, 42) und der Drehschiebertrockendampfeinlass (43) in einem Mantel des Drehschiebers in Umfangsrichtung länglich ausgebildet sind.

22. Dampfbügelsystem nach den Ansprüchen 16 - 21,
**dadurch gekennzeichnet,**
**dass** der Tauchschieber (49) eine Tauchschieber-Trockendampfkammer (64) über dessen Boden aufweist,
**dass** aus dem Boden des Tauchschiebers (49) ein Tauchschiebertrockendampfauslass (56) ausgeformt ist,
**dass** ein erster Mantelabschnitt des Tauchschiebers einen Tauchschiebertrockendampfeinlass (54) zu der Tauchschieber-Trockendampfkammer (64) hat und
**dass** oberhalb der Tauchschieber-Trockendampfkammer (64) in dem Tauchschieber (49) eine Tauchschiebernassdampfkammer (57) angeordnet ist, die an einem zweiten Mantelabschnitt des Tauchschiebers (49) einen Tauchschiebernassdampfeinlass (50) und einen Tauchschiebernassdampfauslass (51) aufweist.

## Claims

1. Steam ironing device with a stationary steam generator connected with an iron comprising a sole plate (4) having steam exit holes (6, 8) disposed at least at one front ironing sole plate zone (4a), a wet steam spraying nozzle (17) disposed at the front above the sole plate as well as a switch-over valve (12) disposed within the iron which comprises a first switch-over element (14) actuated from the outside directly on the iron, a steam inlet (11a) connected with said stationary steam generator, a first steam outlet (16a) connectable with said steam exit holes 6, 8) in said sole plate, and a second steam outlet (18a) connected with said wet steam spraying nozzle (17)
**characterized in**
**that** a steam bypass (12a) is disposed between said steam inlet (11 a) and said first steam outlet (16) of said switch-over valve (12) so that said steam exit holes (6, 8) in said sole plate (4) are fed, at each switch-over position of said switch-over valve, with at least a small subset of the steam fed into said steam inlet (11a).

2. Steam ironing device according to claim 1,
**characterized in**
**that** said iron includes a steam post heating zone (3) disposed so that said steam exit holes (6, 8) in said sole plate (4) are fed via said steam post heating zone (3) with at least said subset of the steam fed into said steam inlet (11a).

3. Steam ironing device according to claim 1 or 2,
**characterized by** so dimensioning said steam bypass (12a) that said steam exit holes (6, 8) in said sole plate (4) are fed with 10 to 20 percent of the steam fed into said steam inlet.

4. Steam ironing device having an iron the sole plate of which includes also in its rear ironing sole plate zone (4b) a subset (6) of said steam exit holes (6, 8) present in total in the sole plate (4), the remaining steam exit holes (8) being disposed in the front ironing sole plate zone (4a), as in accordance with at least one of claims 1 to 3,
**characterized in**
**that** in said iron in flow direction between said first steam outlet (16a) of said switch-over valve (12) and said subset (6) of said steam exit holes a reversible steam reducing/blocking device (19) is disposed via which said subset of steam exit holes (6), in a first switch-over position of said steam reducing/blocking device (19), is in steam-conducting connection with said steam generator, and in a second switch-over position said steam reducing/blocking device (19) is at most in reduced steam-conducting connection with the steam generator, if at all, and wherein the remaining steam exit holes (8), in both switch-over positions of said steam reducing/blocking device (19), are in steam-conducting connection both with said first steam outlet (16a) of said switch-over valve (12) and with said steam bypass (12a).

5. Steam ironing device according to claim 4,
**characterized by** so dimensioning said reversible steam reducing/blocking device (19) that in the first switch-over position thereof the steam from said first steam outlet (16a) of said switch-over valve (12) is fed to the subset of steam exit holes (6) and to the remaining steam exit holes (8) in accordance with the respective number thereof, and in the second switch-over position thereof, only up to about 20 percent of the steam from said first steam outlet (16a) of said switch-over valve is fed to the subset of steam exit holes (6), and the predominantly remaining portion of the steam from said first steam outlet (16a) of said switch-over valve is fed to the remaining steam exit holes (8).

6. Steam ironing device according to at least one of the foregoing claims,
**characterized in**
**that** said steam post heating zone (3) is realized by a heated steam chamber.

7. Steam ironing device according to claim 6
**characterized in**
**that** said steam chamber is heated by at least one electrical heating element (9) which is also in thermally conductive connection with said sole plate (4) of said iron.

8. Steam ironing device according to at least one of claims 4 and 5,
**characterized in**
**that** said reversible steam reducing/blocking device (19) includes, directly on the iron, an externally operable second switching element (21) and a steam inlet (23a) connected with said first steam outlet (16a) of said switch-over valve (12).

9. Steam ironing device according to claim 8,
**characterized in**
**that** said reversible steam reducing/blocking device (19) includes at least one first steam outlet (24a) in connection with said subset of steam exit holes (6) as well as a second steam outlet (25a) connected with said remaining steam exit holes (8), and that said first steam outlet (24a) and said second steam outlet (25a) are guided out from a chamber of said steam reducing/blocking device (19) which in the first switch-over position is open to said first steam outlet (24a) and said second steam outlet (25a) and which in the second switch-over position is open to said second steam outlet (25a) but only reducedly open to said first steam outlet (24a).

10. Steam ironing device according to at least one of the forgoing claims,
**characterized in**
**that** said steam bypass (12a) is provided within said switch-over valve (12).

11. Steam ironing device according to at least one of claims 4 to 10
**characterized in**
**that** said switch-over valve and said reversible steam reducing/blocking device are integrated to constitute a double function valve unit (27) including a housing (31), and that said double function valve unit (27) includes a rotary press button (29) to be actuated directly outside of the iron as a combined actuation element.

12. Steam ironing device according to claims 1, 2, 10, 11 and, if applicable, to one of claims 3 to 9,
**characterized in**
**that** in said housing (31) a rotary slide valve (39) substantially shaped as a hollow cylinder is rotatable from a first rotary position to a second rotary position,
**that** in said rotary slide valve (39) a plunger-type slide valve (49), lowerable contrary to the force of a spring (62) is non-rotatable relative to said rotary slide valve (39),
**that** said plunger-type slide valve (49) is connected with said rotary press button (29),
**that** said housing (31) has at least one wet steam inlet (32) which is connected with the stationary steam generator,
**that** said housing (31) has a first wet steam outlet (33) and a dry steam inlet (35) between which, in flow direction, said steam post heating zone (3) may be disposed,
**that** said housing (31) has a second wet steam outlet (34) which is connected with said wet steam spraying nozzle (17),
**that** said housing (31) comprises a first dry steam outlet (37) which is connected with said first subset of steam exit holes (6) in said sole plate,
**that** said housing (31) has a second dry steam outlet (38) which is in connection with the remaining steam exit holes (8) in said sole plate (4),
**that** within said housing (31), said steam bypass (53) is disposed, and
**that** in said rotary slide valve (39) rotary slide channels and in said plunger-type slide valve (49) plunger-type slide channels are so formed
**that** in case of non-rotated and non-pressed rotary press button (29) said wet steam inlet (32) is in steam-conducting connection, via said first wet steam outlet (33) and said dry steam inlet (35), with said first dry steam outlet (37) and said second dry steam outlet (38),
**that** in case of rotated, non-pressed rotary press button (29) said wet steam inlet (32) is in reduced steam-conducting connection, via said first wet steam outlet (33) and said dry steam inlet (35), with said first dry steam outlet (37) and in steam-conducting connection with said dry steam outlet (38),
where in both above-mentioned cases, in case of non-pressed rotary press button (29), a steam supply from said second wet steam outlet (34) is blocked,
and **that** in case of pressed rotary press button (29), substantially independent on the rotary position thereof, said wet steam inlet (32) is fully in connection with said second wet steam outlet (34) to said wet steam spraying nozzle (17) and, via said steam bypass (53) is only in reducedly steam-conducting connection with said dry steam outlet (38) while said first dry steam outlet (37) is substantially blocked.

13. Steam ironing device according to claim 12
**characterized in**
**that** said plunger-type slide valve (49) is substantially shaped as a cylinder which glide-moveably fits into said rotary slide valve (39), and that said rotary slide valve (39) and said plunger-type slide valve (49), by means of a drag nose (44) of said rotary slide valve and a drag groove (58) of said plunger-type slide valve receiving it, are connected with one another, non-rotatable relative to each other but vertically slidably.

14. Steam ironing device according to at least one of claims 10 to 13,
**characterized in**
**that** said steam bypass is shaped as a wet steam bypass (53) in flow direction between said wet steam inlet (32) and said first wet steam outlet (33) in said double function valve unit (27).

15. Steam ironing device according to claim 14,
**characterized in**
**that** in case of pressed-in plunger-type slide valve (49) said wet steam bypass (53) is provided in the shape of a reduced opening of said wet steam inlet (32) to said first wet steam outlet (33) of said housing (31) between an outer circumferential contour of said plunger-type slide valve (49) and an inner circumferential contour of said rotary slide valve (39).

16. Steam ironing device according to at least one of claims 10 to 15,
**characterized in**
**that** in said rotary slide valve (39) a rotary slide valve wet steam inlet (40) is provided which is connected in each rotary position of said rotary slide valve with said wet steam inlet (32) of said housing (31),
**that** in said rotary slide valve (39) a first rotary slide valve wet steam outlet (41) is provided which is connected in each rotary position of said rotary slide valve (39) with said first wet steam outlet (33) of said housing, and in case of pressed-in plunger-type slide valve (49) is connected in flow direction, via a plunger-type slide valve wet steam chamber (57) and a second rotary slide valve wet steam outlet (42) provided in said rotary slide valve (39), with said wet steam outlet (34) of the housing.

17. Steam ironing device according to at least one of claims 10 to 16,
**characterized in**
**that** in said rotary slide valve (39) a first rotary slide valve dry steam outlet (45), a first reduced rotary slide valve dry steam outlet (47), a second rotary slide valve steam outlet (46) and a second reduced rotary slide valve dry steam outlet (48) are provided which are all connected in flow direction with a rotary slide valve dry steam inlet (43) provided in said rotary slide valve (39) via a plunger-type slide valve dry steam chamber,
**that** in case of non-pressed plunger-type slide valve (49) in a first rotary slide valve rotary position, said first rotary slide valve dry steam outlet (45) is connected with said first dry steam outlet (37) of the housing and the second rotary slide valve dry steam outlet (46) is connected with said second dry steam outlet (38) of the housing, and that in case of non-pressed plunger-type slide valve (49) in a second rotary slide valve rotary position, said first reduced rotary slide valve dry steam outlet (47) is connected with said first dry steam outlet (37) of the housing and said first rotary slide dry steam outlet (45) is connected with said second dry steam outlet (38) of the housing.

18. Steam ironing device according to claims 16 and 17,
**characterized in**
**that** in case of pressed-in plunger-type slide valve (49) in the first rotary slide valve rotary position and in the second rotary slide valve rotary position, said first rotary slide valve dry steam outlet (45) and said first reduced rotary slide valve dry steam outlet (47) are closed and, therefore, at least said first dry steam outlet (37) of the housing is closed, and
**that** in both rotary slide valve rotary positions said second reduced rotary slide valve dry steam outlet (48) is connected, via a dry steam bypass (36) in said housing (31), and/or rotary slide valve (39) with said second dry steam outlet (38) of the housing.

19. Steam ironing device according to claims 16 to 18,
**characterized in**
**that** said first rotary slide valve dry steam outlet (45), said first reduced rotary slide valve dry steam outlet (47), said second rotary slide valve dry steam outlet (46) and said second reduced rotary slide valve dry steam outlet (48) are provided in a bottom of said rotary slide valve (39) and
**that** at least said first rotary slide valve dry steam outlet (45) and said first reduced rotary slide valve dry steam outlet (47) can be blocked by an elastic sealing body (59) on an external bottom of said plunger-type slide valve (49) in the pressed state thereof, and
**that** even in case of a pressed plunger-type slide valve, said second reduced rotary slide valve dry steam outlet (48) is open to said second dry steam outlet (38) via said dry steam bypass (36).

20. Steam ironing device according to claims 16 to 19,
**characterized in**
**that** flow channels in said double function valve unit (27), particularly said wet steam bypass (53) and said dry steam bypass (36) as well as said second reduced rotary slide valve dry steam outlet (48) are so dimensioned that in case of pressed in plunger-type slide valve (49) about 20 percent of the wet steam fed to said wet steam inlet (32) of the housing exits from the second dry steam outlet (38) and about 80 percent of the wet steam from said second wet steam outlet (34) of the housing exits to said wet steam spraying nozzle.

21. Steam ironing device according to claims 16 to 20,
**characterized in**
**that** said wet steam inlet (32), said first and said second wet steam outlet (33, 34) and said dry steam inlet (35) of the cylindrical housing are disposed on the casing thereof,
and **that** said rotary slide valve wet steam inlet (40), said first and second rotary slide valve wet steam outlet (41, 42) and said rotary slide valve dry steam inlet (43) are formed elongated in circumferential direction in a casing of said rotary slide valve.

22. Steam ironing device according to claims 16 to 21,
**characterized in**
**that** said plunger-type slide valve (49) includes a plunger-type slide valve dry steam chamber (64) above the bottom thereof,
**that** from the bottom of said plunger-type slide valve (49) a plunger-type slide valve dry steam outlet (56) is formed out,
**that** a first casing section of said plunger-type slide valve has a plunger-type slide valve dry steam inlet (54) to said plunger-type slide valve dry steam chamber (64), and
**that** above said plunger-type slide valve dry steam chamber (64) in said plunger-type slide valve (49) a plunger-type slide valve wet steam chamber (57) is disposed which has, at a second casing section of said plunger-type slide valve (49), a plunger-type slide valve wet steam inlet (50) and a plunger-type slide valve wet steam outlet (51).

## Revendications

1. Système de repassage à la vapeur comportant un générateur de vapeur fixe et un fer à repasser relié à ce dernier, lequel présente une semelle (4) dotée de trous d'échappement de vapeur (6, 8), qui sont disposés au moins dans une zone avant de semelle de repassage (4a), une buse de pulvérisation de vapeur humide (17) disposée à l'avant, au-dessus de la semelle, ainsi qu'une vanne de commutation (12) disposée dans le fer à repasser, laquelle vanne de commutation comprend un premier élément de commutation (14) actionnable de l'extérieur directement sur le fer à repasser, une entrée (11a) pour la vapeur, qui communique avec le générateur de vapeur fixe, une première sortie (16a) pour la vapeur, qui peut être reliée aux trous d'échappement de vapeur (6, 8) dans la semelle, et une deuxième sortie (18a) pour la vapeur, qui est reliée à la buse de pulvérisation de vapeur humide (17),
**caractérisé**
**en ce qu'**une dérivation (12a) pour la vapeur est disposée entre l'entrée (11a) pour la vapeur et la première sortie (16a) pour la vapeur de la vanne de commutation (12), de telle manière que les trous d'échappement de vapeur (6, 8), situés dans la semelle (4), soient, dans chaque position de commutation de la vanne de commutation, alimentés avec au moins une petite fraction de la vapeur envoyée dans l'entrée (11a) pour la vapeur.

2. Système de repassage à la vapeur selon la revendication 1,
**caractérisé**
**en ce que** le fer à repasser présente une zone de réchauffage de vapeur (3), qui est positionnée de telle manière que les trous d'échappement de vapeur (6, 8), situés dans la semelle (4), soient alimentés, au travers de la zone de réchauffage de vapeur (3), avec au moins la fraction de la vapeur envoyée dans l'entrée (11a) pour la vapeur.

3. Système de repassage à la vapeur selon la revendication 1 ou 2,
**caractérisé par** un dimensionnement de la dérivation (12a) pour la vapeur qui est tel, que les trous d'échappement (6, 8), situés dans la semelle (4), soient alimentés avec 10 à 20 % de la vapeur envoyée dans l'entrée pour la vapeur.

4. Système de repassage à la vapeur comportant un fer à repasser, dont la semelle présente dans une zone arrière de semelle de repassage (4b) également, une fraction (6) des trous d'échappement de vapeur (6, 8) présents, au total, dans la semelle (4), les autres trous d'échappement de vapeur (8) étant disposés dans la zone avant de semelle de repassage (4a),
selon au moins l'une des revendications 1 à 3,
**caractérisé**
**en ce que** dans le fer à repasser est disposé, dans le trajet d'écoulement entre la première sortie (16a) pour la vapeur de la vanne de commutation (12) et la fraction (6) des trous d'échappement de vapeur, un dispositif commutable de réduction de vapeur/d'arrêt (19), par l'intermédiaire duquel la fraction de trous d'échappement de vapeur (6) est, dans une première position de commutation du dispositif de réduction de vapeur/d'arrêt (19), mise en communication de passage de vapeur avec le générateur de vapeur et, dans une deuxième position de commutation du dispositif de réduction de vapeur/d'arrêt (19), mise, au besoin, en communication de passage réduit de vapeur avec le générateur de vapeur, les autres trous d'échappement de vapeur (8) étant alors, dans les deux positions de commutation du dispositif de réduction de vapeur/d'arrêt (19), mis en communication de passage de vapeur avec la première sortie (16a) pour la vapeur, de la vanne de commutation (12), ainsi qu'avec la dérivation (12a) pour la vapeur.

5. Système de repassage à la vapeur selon la revendication 4,
**caractérisé par** un dimensionnement du dispositif commutable de réduction de vapeur/d'arrêt (19) qui est tel, que dans la première position de commutation de ce dernier, la vapeur sortant de la première sortie (16a) pour la vapeur, de la vanne de commutation (12), soit acheminée à ladite fraction de trous d'échappement de vapeur (6) et aux autres trous d'échappement de vapeur (8), respectivement dans une mesure correspondant à leur nombre, et que, dans sa deuxième position de commutation, jusqu'à 20 % environ, seulement, de la vapeur provenant de la première sortie (16a) pour la vapeur, de la vanne de commutation, soient acheminés à ladite fraction de trous d'échappement de vapeur (6) et la part principale restante de la vapeur provenant de la première sortie (16a) pour la vapeur, de la vanne de commutation, soit acheminée aux autres trous d'échappement de vapeur (8).

6. Système de repassage à la vapeur selon au moins l'une des revendications précédentes,
**caractérisé**
**en ce que** la zone de réchauffage de vapeur (3) est matérialisée par une chambre à vapeur chauffée.

7. Système de repassage à la vapeur selon la revendication 6,
**caractérisé**
**en ce que** la chambre à vapeur est chauffée par au moins un élément chauffant électrique (9), qui est également relié, par une liaison conductrice de la chaleur, à la semelle (4) du fer à repasser.

8. Système de repassage à la vapeur selon au moins l'une des revendications 4 et 5,
**caractérisé**
**en ce que** le dispositif commutable de réduction de vapeur/d'arrêt (19) présente un deuxième élément de commutation (21) actionnable de l'extérieur, directement sur le fer à repasser, et une entrée (23a) pour la vapeur communiquant avec la première sortie (16a) pour la vapeur, de la vanne de commutation (12).

9. Système de repassage à la vapeur selon la revendication 8,
**caractérisé**
**en ce que** le dispositif commutable de réduction de vapeur/d'arrêt (19) présente au moins une première sortie (24a) pour la vapeur, communiquant avec ladite fraction de trous d'échappement de vapeur (6), ainsi qu'une deuxième sortie (25a) pour la vapeur, qui est reliée aux autres trous d'échappement de vapeur (8), et en ce que la première sortie (24a) pour la vapeur et la deuxième sortie (25a) pour la vapeur sont issues d'une chambre du dispositif de réduction de vapeur/d'arrêt (19), qui dans la première position de commutation, est ouverte sur la première sortie (24a) pour la vapeur et la deuxième sortie (25a) pour la vapeur et qui, dans la deuxième position de commutation, est ouverte sur la deuxième sortie (25a) pour la vapeur et n'est ouverte que dans une mesure réduite par rapport à cette dernière, sur la première sortie (24a) pour la vapeur.

10. Système de repassage à la vapeur selon au moins l'une des revendications précédentes,
**caractérisé**
**en ce que** la dérivation (12a) pour la vapeur est aménagée dans la vanne de commutation (12).

11. Système de repassage à la vapeur selon au moins l'une des revendications 4 à 10,
**caractérisé**
**en ce que** la vanne de commutation et le dispositif commutable de réduction de vapeur/d'arrêt sont intégrés en une unité modulaire de vanne à double fonction (27), comportant un boîtier (31), et en ce que l'unité modulaire de vanne à double fonction (27) présente, comme élément d'actionnement combiné, un bouton-poussoir tournant (29) actionnable de l'extérieur directement sur le fer à repasser.

12. Système de repassage à la vapeur selon les revendications 1, 2, 10, 11 et, le cas échéant, l'une des revendications 3 à 9,
**caractérisé**
**en ce que** dans le boîtier (31), un tiroir tournant (39), qui est réalisé sensiblement sous la forme d'un cylindre creux, est monté mobile en rotation d'une première position angulaire jusque dans une deuxième position angulaire,
**en ce que** dans le tiroir tournant (39), un tiroir plongeant (49) est monté abaissable à l'encontre de la force d'un ressort (62), en étant bloqué en rotation par rapport au tiroir tournant (39),
**en ce que** le tiroir plongeant (49) est relié au bouton-poussoir tournant (29),
**en ce que** le boîtier (31) présente au moins une entrée pour vapeur humide (32), qui communique avec le générateur de vapeur fixe,
**en ce que** le boîtier (31) présente une première sortie pour vapeur humide (33) et une entrée pour vapeur sèche (35), entre lesquelles la zone de réchauffage de vapeur (3) peut être disposée sur le trajet d'écoulement,
**en ce que** le boîtier (31) possède une deuxième sortie pour vapeur humide (34), qui est reliée à la buse de pulvérisation de vapeur humide (17),
**en ce que** le boîtier (31) comprend une première sortie pour vapeur sèche (37), qui communique avec la première fraction de trous d'échappement de vapeur (6) situés dans la semelle,
**en ce que** le boîtier (31) possède une deuxième sortie pour vapeur sèche (38), qui communique avec les autres trous d'échappement de vapeur (8) situés dans la semelle (4),
**en ce que** la dérivation (53) pour la vapeur est disposée à l'intérieur du boîtier (31), et
**en ce que** dans le tiroir tournant (39) sont formés en creux des canaux de tiroir tournant et, dans le tiroir plongeant (49), des canaux de tiroir plongeant, ceci d'une manière telle,
que, lorsque le bouton-poussoir tournant (29) n'est pas tourné, ni enfoncé, l'entrée pour vapeur humide (32) est, par l'intermédiaire de la première sortie pour vapeur humide (33) et l'entrée pour vapeur sèche (35), mise en communication de passage de vapeur avec la première sortie pour vapeur sèche (37) et la deuxième sortie pour vapeur sèche (38),
que, lorsque le bouton-poussoir tournant (29) est tourné sans être enfoncé, l'entrée pour vapeur humide (32) est, par l'intermédiaire de la première sortie pour vapeur humide (33) et l'entrée pour vapeur sèche (35), mise en communication de passage réduit de vapeur avec la première sortie pour vapeur sèche (37) et mise en communication de passage de vapeur avec la deuxième sortie pour vapeur sèche (38),
une délivrance de vapeur à partir de la deuxième sortie pour vapeur humide (34) étant bloquée dans les deux cas sus-mentionnés où le bouton-poussoir tournant (29) n'est pas enfoncé,
et que, lorsque le bouton-poussoir tournant (29) est enfoncé, l'entrée pour vapeur humide (32) est, d'une façon essentiellement indépendante de la position angulaire de ce dernier, mise pleinement en communication avec la deuxième sortie pour vapeur humide (34) menant à la buse de pulvérisation de vapeur humide (17) et n'est mise, au travers de la dérivation (53) pour la vapeur, qu'en communication de passage réduit de vapeur avec la deuxième sortie pour vapeur sèche (38), pendant que la première sortie pour vapeur sèche (37) est essentiellement bloquée.

13. Système de repassage à la vapeur selon la revendication 12,
**caractérisé**
**en ce que** le tiroir plongeant (49) est réalisé sensiblement sous la forme d'un cylindre, qui s'ajuste à coulissement libre dans le tiroir tournant (39),
et **en ce que** le tiroir tournant (39) et le tiroir plongeant (49) sont réunis en étant bloqués en rotation l'un par rapport à l'autre, mais déplaçables verticalement en translation, au moyen d'un ergot de co-entraînement (44) du tiroir tournant et d'une rainure de co-entraînement (58), qui le reçoit, du tiroir plongeant (49).

14. Système de repassage à la vapeur selon au moins l'une des revendications 10 à 13,
**caractérisé**
**en ce que** la dérivation pour la vapeur est formée, en tant que dérivation (53) pour la vapeur humide, dans l'unité de vanne à double fonction (27), sur le trajet d'écoulement entre l'entrée pour vapeur humide (32) et la première sortie pour vapeur humide (33).

15. Système de repassage à la vapeur selon la revendication 14,
**caractérisé**
**en ce que** la dérivation (53) pour la vapeur humide est, lorsque le tiroir plongeant (49) est enfoncé, réalisée sous forme d'une ouverture réduite de l'entrée pour vapeur humide (32) en direction de la première sortie pour vapeur humide (33) du boîtier (31), entre un contour périphérique extérieur du tiroir plongeant (49) et un contour périphérique intérieur du tiroir tournant (39).

16. Système de repassage à la vapeur selon au moins l'une des revendications 10 à 15,
**caractérisé**
**en ce que** dans le tiroir tournant (39) est ménagée une entrée de tiroir tournant pour vapeur humide (40) qui, dans chaque position angulaire du tiroir tournant, est reliée à l'entrée pour vapeur humide (32) du boîtier (31),
**en ce que** dans le tiroir tournant (39) est ménagée une première sortie de tiroir tournant pour vapeur humide (41) qui, dans chaque position angulaire du tiroir tournant (39), est reliée à la première sortie pour vapeur humide (33) du boîtier et, lorsque le tiroir plongeant (49) est enfoncé, communique, en termes d'écoulement, avec la deuxième sortie pour vapeur humide (34) du boîtier, au travers d'une chambre à vapeur humide de tiroir plongeant (57) et d'une deuxième sortie de tiroir tournant pour vapeur humide (42), ménagée dans le tiroir tournant (39).

17. Système de repassage à la vapeur selon au moins l'une des revendications 10 à 16,
**caractérisé**
**en ce que** dans le tiroir tournant (39) sont réalisées une première sortie de tiroir tournant pour vapeur sèche (45), une première sortie réduite de tiroir tournant pour vapeur sèche (47), une deuxième sortie de tiroir tournant pour vapeur sèche (46) et une deuxième sortie réduite de tiroir tournant pour vapeur sèche (48), qui communiquent toutes, en termes d'écoulement, avec une entrée de tiroir tournant pour vapeur sèche (43) ménagée dans le tiroir tournant (39), au travers d'une chambre à vapeur sèche du tiroir plongeant,
**en ce que**, le tiroir plongeant (49) n'étant pas enfoncé, dans une première position angulaire du tiroir tournant, la première sortie de tiroir tournant pour vapeur sèche (45) est reliée à la première sortie pour vapeur sèche (37) du boîtier et la deuxième sortie de tiroir tournant pour vapeur sèche (46) est reliée à la deuxième sortie pour vapeur sèche (38) du boîtier,
et **en ce que**, le tiroir plongeant (49) n'étant pas enfoncé, dans une deuxième position angulaire du tiroir tournant, la première sortie réduite de tiroir tournant pour vapeur sèche (47) est reliée à la première sortie pour vapeur sèche (37) du boîtier et la première sortie de tiroir tournant pour vapeur sèche (45) est reliée à la deuxième sortie pour vapeur sèche (38) du boîtier.

18. Système de repassage à la vapeur selon les revendications 16 et 17,
**caractérisé**
**en ce que**, le tiroir plongeant (49) étant enfoncé, dans la première position angulaire du tiroir tournant et dans la deuxième position angulaire du tiroir tournant, la première sortie de tiroir tournant pour vapeur sèche (45) et la première sortie réduite de tiroir tournant pour vapeur sèche (47) sont obturées et, avec elles, au moins la première sortie pour vapeur sèche (37) du boîtier est obturée, et
**en ce que**, dans les deux positions angulaires du tiroir tournant, la deuxième sortie réduite de tiroir tournant pour vapeur sèche (48) communique avec la deuxième sortie pour vapeur sèche (38) du boîtier, au travers d'une dérivation pour vapeur sèche (36) dans le boîtier (31) et/ou le tiroir tournant (39).

19. Système de repassage à la vapeur selon les revendications 16 à 18,
**caractérisé**
**en ce que** la première sortie de tiroir tournant pour vapeur sèche (45), la première sortie réduite de tiroir tournant pour vapeur sèche (47), la deuxième sortie de tiroir tournant pour vapeur sèche (46) et la deuxième sortie réduite de tiroir tournant pour vapeur sèche (48), sont ménagées dans un fond du tiroir tournant (39), et
**en ce qu'**au moins la première sortie de tiroir tournant pour vapeur sèche (45) et la première sortie réduite de tiroir tournant pour vapeur sèche (47) sont obturables par un corps d'étanchéité élastique (59), au niveau d'un fond extérieur du tiroir plongeant (49), dans l'état enfoncé de ce dernier, et
**en ce que**, même lorsque le tiroir plongeant est enfoncé, la deuxième sortie réduite de tiroir tournant pour vapeur sèche (48) est ouverte en direction de la deuxième sortie pour vapeur sèche (38) au travers de la dérivation pour vapeur sèche (36).

20. Système de repassage à la vapeur selon les revendications 16 à 19,
**caractérisé**
**en ce que** des canaux d'écoulement dans l'unité modulaire de vanne à double fonction (27), en particulier la dérivation pour vapeur humide (53) et la dérivation pour vapeur sèche (36), ainsi que la deuxième sortie réduite de tiroir tournant pour vapeur sèche (48), sont dimensionnés de telle façon que, lorsque le tiroir plongeant (49) est enfoncé, 20 %, environ, de la vapeur humide amenée à l'entrée pour vapeur humide (32) du boîtier, s'écoulent hors de la deuxième sortie pour vapeur sèche (38), et 80 %, environ, de la vapeur humide sortent de la deuxième sortie pour vapeur humide (34) du boîtier, en direction de la buse de pulvérisation de vapeur humide (17).

21. Système de repassage à la vapeur selon les revendications 16 à 20,
**caractérisé**
**en ce que** l'entrée pour vapeur humide (32), la première et la deuxième sortie pour vapeur humide (33, 34) et l'entrée pour vapeur sèche (35) du boîtier cylindrique, sont disposées sur la paroi latérale de ce dernier,
et **en ce que** l'entrée de tiroir tournant pour vapeur humide (40), la première et la deuxième sortie de tiroir tournant pour vapeur humide (41, 42), et l'entrée de tiroir tournant pour vapeur sèche (43), sont réalisées dans une paroi latérale du tiroir tournant, sous une forme oblongue en direction circonférentielle.

22. Système de repassage à la vapeur selon les revendications 16 à 21,
**caractérisé**
**en ce que** le tiroir plongeant (49) présente au-dessus de son fond, une chambre à vapeur sèche (64) de tiroir plongeant,
**en ce qu'**une sortie de tiroir plongeant pour vapeur sèche (56) est ménagée dans le fond du tiroir plongeant (49),
**en ce qu'**une première section de la paroi latérale du tiroir plongeant comporte une entrée de tiroir plongeant pour vapeur sèche (54) menant à la chambre à vapeur sèche (64) du tiroir plongeant, et
**en ce qu'**au-dessus de la chambre à vapeur sèche (64) du tiroir plongeant est disposée, dans le tiroir plongeant (49), une chambre à vapeur humide de tiroir plongeant (57), qui présente, au niveau d'une deuxième section de la paroi latérale du tiroir plongeant (49), une entrée de tiroir plongeant pour vapeur humide (50) et une sortie de tiroir plongeant pour vapeur humide (51).
